# EUROPÄISCHE PATENTANMELDUNG

(11) **EP 4 663 886 A1**
(43) Veröffentlichungstag der Anmeldung: **17.12.2025**
(21) Anmeldenummer: 25180042.1
(22) Anmeldetag: 30.05.2025
(51) Int. Cl.: E05D 7/00, B65D 43/16

(54) **SCHARNIER, KISTE UND HERSTELLUNGSVERFAHREN**

(30) Priorität: 13.06.2024 DE 102024116682
(71) Anmelder: ZARGES GmbH, 82362 Weilheim (DE)
(72) Erfinder: Schneiders, Peter, 89079 Ulm (DE); Hahn, Jürgen, 86920 Epfach (DE); Fernandez Gonzalez, Manuel, 82386 Huglfing (DE)
(74) Vertreter: Schmid, Nils T.F.

(57) **Zusammenfassung**

Die vorliegende Erfindung betrifft ein Scharnier zum schwenkbeweglichen Aneinanderkoppeln eines Korpus und eines Deckels einer Kiste, insbesondere einer Transportkiste, eines Behälters, einer Box, eines Koffers oder eines Containers, insbesondere aus Metall, wie Aluminium, umfassend eine Seele, die eine Schwenkachse festlegt; ein korpusseitiges Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt;
ein deckelseitiges Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt;
wobei die Seele das deckelseitige und das korpusseitige Band schwenkbar miteinander verbindet, und wobei das korpusseitige Band und das deckelseitige Band in einer Schließposition parallel zueinander angeordnet sind und in einer Öffnungsposition zueinander geneigt sind, wobei, dass das deckelseitige Band in der Schließposition in einer Normalenrichtung des deckelseitigen Bandes zwischen der Schwenkachse und dem korpusseitigen Band angeordnet ist.

## Beschreibung

Die vorliegende Erfindung betrifft ein Scharnier zum schwenkbeweglichen Aneinanderkoppeln eines Korpus und eines Deckels einer Kiste, insbesondere einer Transportkiste, eines Behälters, einer Box, eines Koffers oder eines Containers, insbesondere aus Metall, wie Aluminium, sowie eine Kiste, insbesondere Transportkiste, Behälter, Box, Koffer oder Container, insbesondere aus Metall, wie Aluminium. Des Weiteren betrifft die vorliegende Erfindung ein Verfahren zur Herstellung einer Kiste, insbesondere einer Transportkiste, eines Behälters, einer Box, eines Koffers oder eines Containers, insbesondere aus Metall, wie Aluminium.

Herkömmlicherweise werden Scharniere an Kisten bzw. Boxen dazu verwendet, um den Deckel und den Korpus schwenkbar miteinander zu verbinden. Diese Scharniere weisen in der Regel zwei Scharnierbänder auf, die über einen Stift oder Bolzen relativ zueinander drehbar verbunden sind. Der Stift oder Bolzen, der eine Dreh- bzw. Schwenkachse festlegt, wird auch als Scharnierseele bezeichnet.

Üblicherweise sind Scharniere derart an Deckel und Korpus befestigt, dass im geschlossenen Zustand der Kiste das mit dem Deckel verbundene Scharnierband nach oben gerichtet und das mit dem Korpus verbundene Scharnierband nach unten gerichtet ist. In der Schließstellung des Deckels am Korpus liegt die Scharnierseele in vertikaler Richtung zwischen den beiden Scharnierbändern.

Aus fertigungstechnischer Sicht hat sich herausgestellt, dass eine vereinfachte Anbringung des Scharniers erzielt werden kann, wenn im geschlossenen Zustand der Kiste, beide Scharnierbänder in dieselbe Richtung weisen. In der Schließstellung des Deckels am Korpus erstrecken sich die die beiden Scharnierbänder von der Scharnierseele in dieselbe Richtung, insbesondere nach vertikal oben.

Ein derartiges Scharnier ist beispielsweise aus der US 5 145 078 A bekannt. Die US 5 145 078 A offenbart eine Metallbox, bei der ein Deckel über ein Scharniergelenk schwenkbar an einem Behälterkorpus angebracht ist. Das Scharniergelenk hat ein deckelseitiges Band und ein korpusseitiges Band sowie eine die beiden Bänder miteinander verbindende Scharnierseele. Die beiden Scharnierbänder sind im geschlossenen Zustand der Box parallel zueinander ausgerichtet und vertikal nach oben orientiert. In horizontaler Richtung quer zur Schwenkachse des Scharniers ist die Seele zwischen den beiden Scharnierbändern angeordnet, sodass sich eine Band-Seele-Band-Anordnung zwischen Deckel und Korpus im geschlossenen Zustand der Kiste ergibt.

An dieser bekannten Konstruktion des Scharniers bzw. der Transportbox nach der US 5 145 078 A wurden mehrere Nachteile identifiziert.

Ein Nachteil besteht darin, dass eine Änderung der Maße der Scharnierbauteile eine Änderung der Maße des Deckels oder des Korpus zur Folge hat. Soll zum Beispiel der Durchmesser der Seele zur Erhöhung der Stabilität vergrößert werden, vergrößert sich bei gleichbleibender Bandstärke der Abstand der im geschlossenen Zustand parallelen Bänder in horizontaler Richtung quer zur Schwenkachse. Folglich müssen die Maße des Deckels oder des Korpus entsprechend angepasst werden. Im Falle von stapelbaren Kisten ist dies nachteilig, da die Stapelpunkte am Deckel sowie am Boden des Korpus vorgegeben sind, unabhängig von möglichen Änderungen der Scharnierabmessungen.

Ferner wird der Bauraum in horizontaler Querrichtung zur Schwenkachse zwischen Deckel und Korpus im geschlossenen Zustand nicht optimal ausgenutzt da die beiden Bänder durch die dazwischenliegende Seele beabstandet sind, dies hat den Nachteil, dass der Deckel größer dimensioniert werden muss und damit einhergehend einen höheren Materialbedarf aufweist, als nötig wäre, wenn die beiden Bänder nicht beabstandet wären.

Ein weiterer Nachteil besteht darin, dass die Dichtung zwischen Deckel und Korpus beim Schließen und Öffnen des Deckels auf Scherung beansprucht wird, was zu vorzeitigem Verschleiß und einer reduzierten Lebensdauer der Dichtung führen kann.

Ein weiterer Nachteil der Konstruktion des Scharniers aus dem Stand der Technik besteht darin, dass der Bauraum zwischen Deckel und Korpus bei bestehenden Kisten nicht ausreicht um ein Scharnier mit einer Mindestabmessung, die aus Stabilitätsgründen notwendig ist, dort unterzubringen.

Es ist Aufgabe der vorliegenden Erfindung, die Nachteile aus dem bekannten Stand der Technik zu überwinden, insbesondere ein Scharnier für eine Transportbox mit optimierter Raumbedarfsnutzung bereitzustellen.

Diese Aufgabe wird durch die Merkmale der unabhängigen Ansprüche gelöst. Bevorzugte Ausführungen sind in den Unteransprüchen gegeben.

Gemäß einem ersten Aspekt der vorliegenden Erfindung ist ein Scharnier zum schwenkbeweglichen Aneinanderkoppeln eines Korpus und eines Deckels einer Kiste, insbesondere einer Transportkiste, eines Behälters, einer Box, eines Koffers oder eines Containers, insbesondere aus Metall, wie Aluminium, bereitgestellt. Ein derartiges Scharnier kann beispielsweise ein Stangenscharnier, vorzugsweise ein gerolltes Scharnier sein. Das Scharnier kann insbesondere aus verschiedenen Materialien gefertigt sein, wie zum Beispiel aus Metall oder Kunststoff. Da das Scharnier insbesondere an einer Außenseite einer Kiste zum Einsatz kommt und somit Umwelteinflüssen ausgesetzt ist, ist es zugunsten einer erhöhten Stabilität gegenüber äußeren Einwirkungen vorzugsweise aus Metall gefertigt, vorzugsweise Aluminium oder Edelstahl. Dadurch kann insbesondere das Rosten in feuchten Umgebungen vermieden werden. Die Kiste, an der das Scharnier bereitgestellt wird, ist insbesondere eine Transportkiste, ein Behälter, eine Box, ein Koffer oder ein Container. Das Scharnier ist aber nicht auf die Anwendung bei diesen Kisten beschränkt, sondern kann an jeglicher Form von Kiste, die einen Deckel und einen Korpus aufweist, angebracht werden. Insbesondere sind die Kisten stapelbar und in Standardgrößen ausgebildet, vorzugsweise mit Außenmaßen im Bereich von 400 mm x 300 mm x 180 mm bis 1700 mm x 800 mm x 700mm. Die Kiste kann aus unterschiedlichen Materialien gefertigt sein, wie zum Beispiel Metall oder Kunststoff, vorzugsweise aus Aluminium.

Das bereitgestellte Scharnier umfasst eine Seele, die eine Schwenkachse festlegt. Die Seele kann insbesondere ein Stift, Zapfen oder Bolzen sein, vorzugsweise ein sich im Wesentlichen entlang einer Achse erstreckendes, längliches, zylinderförmiges Element. Insbesondere definiert die Seele eine Axialrichtung und eine Radialrichtung. Entlang der Axialrichtung kann eine Länge der Seele definiert werden, insbesondere im Bereich von 50 mm bis 1700 mm. In Radialrichtung erstreckt sich insbesondere der Durchmesser der Seele. Dieser weist insbesondere ein Mindestmaß von 2 mm, vorzugsweise von 3 mm, auf. Die Seele bildet die Schwenkachse des Scharniers, insbesondere eine Drehachse, um die insbesondere die restlichen Elemente des Scharniers rotieren können. Sie kann aus unterschiedlichen Materialien gefertigt sein, wie zum Beispiel Metall oder Kunststoff, vorzugsweise aus Aluminium oder Edelstahl, vorzugsweise ist sie aus dem gleichen Material gefertigt, aus dem das gesamte Scharnier besteht, insbesondere Aluminium oder Edelstahl.

Ferner weist das bereitgestellte Scharnier ein korpusseitiges Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt, und ein deckelseitiges Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt, auf.

Jedes der beiden Bänder ist insbesondere durch eine Länge, Breite sowie Dicke definiert und ist vorzugsweise ein planarer, insbesondere rechteckiger Streifen, insbesondere ein Blechstreifen. Insbesondere ist die Dicke des Bandes geringer als 25% der Breite und/oder Länge des Bandes. Die beiden Bänder spannen insbesondere jeweils eine Ebene im Raum auf, die durch die Längserstreckung und Breitenerstreckung des jeweiligen Bandes definiert ist. Vorzugsweise verlaufen diese beiden Erstreckungsrichtungen jeweils orthogonal zueinander. Die Längsrichtung wird insbesondere auch als Tiefenrichtung bezeichnet. Jede der beiden Ebenen umfasst insbesondere einen Normalenvektor, der orthogonal zur Ebene steht, und insbesondere eine Normalenrichtung definiert. Entlang der Normalenrichtung ist insbesondere die Dicke des jeweiligen Bandes definiert. Die Dicke der beiden Bänder ist insbesondere durch die verwendete Materialstärke festgelegt und beträgt insbesondere mehr als 0,8 mm, vorzugsweise mehr als 1 mm.

Im Scharnier sind die beiden Bänder vorzugsweise derart angeordnet, dass die Tiefenrichtungen vorzugsweise parallel zur Schwenkachse der Seele verlaufen. Diese Parallelität bleibt insbesondere auch bei Betätigung, beziehungsweise Schwenken des Scharniers bestehen, sodass lediglich die Breitenrichtung und analog dazu die Normalenrichtung ihre Ausrichtung im Raum ändern.

Insbesondere ist das deckelseitige Band ist vorzugsweise am Deckel einer Kiste befestigbar, und das korpusseitige Band vorzugsweise am Korpus einer Kiste.

Die Seele verbindet das deckelseitige und das korpusseitige Band schwenkbar miteinander. Darunter ist insbesondere zu verstehen, dass die beiden Bänder vorzugsweise jeweils ein Lager aufweisen, das die Seele insbesondere umgreift, sodass die durch die Bänder aufgespannten Ebenen schwenkbar um die Seele gelagert sind. Vorzugsweise erstreckt sich die Seele über die gesamte Tiefenerstreckung der beiden Bänder und definiert insbesondere die Länge des Scharniers.

Des Weiteren sind das korpusseitige Band und das deckelseitige Band in einer Schließposition parallel zueinander angeordnet und in einer Öffnungsposition zueinander geneigt. Darunter ist insbesondere zu verstehen, dass in der Schließposition, die beiden durch die Bänder aufgespannten Ebenen parallel zueinander liegen, vorzugsweise die beiden Normalenvektoren der Ebenen parallel zueinander sind. In der Öffnungsposition kann insbesondere ein Öffnungswinkel zwischen den beiden durch die Bänder aufgespannten Ebenen definiert werden. Der Öffnungswinkel liegt insbesondere in einem Bereich von 1 bis 180 Grad, vorzugsweise 1 bis 110 Grad.

Gemäß dem ersten Aspekt der vorliegenden Erfindung ist das deckelseitige Band in der Schließposition in einer Normalenrichtung des deckelseitigen Bandes zwischen der Schwenkachse und dem korpusseitigen Band angeordnet. Darunter ist insbesondere zu verstehen, dass insbesondere in Tiefenrichtung betrachtet in der Schließposition eine Art Sandwichstruktur zu erkennen ist, wobei das korpusseitige Band und das deckelseitige Band nebeneinander angeordnet sind und die Seele auf der entgegengesetzten Seite des korpusseitigen Bands von dem deckelseitigen Band angeordnet ist. Insbesondere liegt die Seele somit nicht zwischen den beiden Bändern. Daraus ergibt sich der Vorteil, dass die beiden Bänder besonders nah zusammenliegen und auch bei einer Veränderung des Seelendurchmessers der Abstand der beiden Bänder konstant bleibt. Dasselbe gilt für eine Veränderung der Materialstärke der beiden Bänder.

Insbesondere beschreibt das deckelseitige Band bei einem Übergang von der Schließposition in die Öffnungsposition einen bogenartigen Schwenkpfad um die Schwenkachse in Relation zum feststehenden korpusseitigen Band, insbesondere der in Breitenrichtung von der Seele abgewandte äußerste Punkt des deckelseitigen Bandes. Insbesondere der in Breitenrichtung höchste Punkt des Schwenkpfads, bzw. der Punkt, an dem eine Tangente parallel zur Normalenrichtung des korpusseitigen Bandes ist, liegt in Normalenrichtung des korpusseitigen Bandes an der Position der Schwenkachse. In Breitenrichtung des korpusseitigen Bandes ist der Schwenkpfad des deckelseitigen Bandes in Richtung der Schwenkachse gekrümmt. Darunter ist insbesondere zu verstehen, dass der in Breitenrichtung von der Seele abgewandte äußerste Punkt des deckelseitigen Bandes beim Übergang von der Schließposition in die Öffnungsposition zunächst eine Bewegung in Normalenrichtung des korpusseitigen Bandes weg vom korpusseitigen Band und in Breitenrichtung des korpusseitigen Bandes weg von der Seele ausführt, bis der oben beschriebene höchste Punkt des Schwenkpfades erreicht ist. In diesem Punkt ist die Bewegung lediglich in Normalenrichtung des korpusseitigen Bandes weg vom korpusseitigen Band. Nach überschreiten des höchsten Punkts bleibt die Bewegungskomponente in Normalenrichtung des korpusseitigen Bandes weg vom korpusseitigen Band bestehen und eine Bewegungskomponente in Breitenrichtung des korpusseitigen Bandes hin zur Seele kommt hinzu. Durch die Positionierung der Seele, ist diese vom korpusseitigen Band beabstandet, insbesondere mindestens um die Dicke des deckelseitigen Bandes von dem korpusseitigen Band beabstandet. Insbesondere ergibt sich dadurch im Einbauzustand des Scharniers, dass eine am Deckelboden der Kiste angebrachte Dichtung beim Übergang von der Öffnungsposition in die Schließposition einer Auflagefläche am Korpusmantel durch eine Bewegung mit größerem Anteil in Breitenrichtung angenähert wird, je weiter die Seele vom korpusseitigen Band in Normalenrichtung des korpusseitigen Bandes beabstandet ist. Darunter ist insbesondere zu verstehen, dass die Dichtung im Wesentlichen parallel zur Breitenrichtung des korpusseitigen Bandes an die Auflagefläche angelegt wird. Das hat den Vorteil, dass in der Schließposition ein verbesserter Kontakt zwischen Dichtung und Anlagefläche besteht. Außerdem wird insbesondere beim Versetzen des Deckels von der Öffnungsstellung in die Schließstellung die Dichtung nicht, oder zumindest weniger stark, auf Scherung, insbesondere in Normalenrichtung des korpusseitigen Bandes, beansprucht. Das hat den Vorteil, dass sich der Verschleiß der Dichtung vermindert und die Lebensdauer erhöht wird.

Gemäß einer beispielhaften Ausführung weist das Scharnier zumindest ein Überbrückungsmittel auf, das sich von dem korpusseitigen Band durch zumindest eine Aussparung in dem deckelseitigen Band hindurch zu der Seele erstreckt, insbesondere wobei das Überbrückungsmittel das korpusseitige Band mit einem das korpusseitige Band schwenkbar an der Seele befestigenden Lager verbindet. Insbesondere erstreckt sich das Überbrückungsmittel, das insbesondere integral mit dem korpusseitigen Band ausgebildet ist, im Wesentlichen orthogonal zu der von dem korpusseitigen Band aufgespannten Ebene, insbesondere parallel zur Normalenrichtung des korpusseitigen Bandes. Insbesondere überbrückt das Überbrückungsmittel insbesondere die Dickenerstreckung, vorzugsweise die Materialstärke des deckelseitigen Bandes. Insbesondere bringt das Überbrückungsmittel den Vorteil, dass die Positionierung der Seele gemäß dem ersten Aspekt vereinfacht ist, und insbesondere durch die die Aussparungen am korpusseitigen Band gehen Materialeinsparungen einher. Insbesondere ist eine Bauteilunion aus korpusseitigem Band, Überbrückungsmittel und Lager ausgehend von dem korpusseitigen Band in Normalenrichtung des korpusseitigen Bandes zum Überbrückungsmittel hin gebogen und vom Überbrückungsmittel hin zum Lager in die entgegengesetzte Normalenrichtung gebogen. Insbesondere ist dadurch die Stabilität des Scharniers erhöht.

Gemäß einer weiteren beispielhaften Ausführung des Scharniers ist das Überbrückungsmittel in Breitenrichtung des korpusseitigen Bandes zwischen dem korpusseitigen Band und der Seele, insbesondere zwischen dem korpusseitigen Band und einem das korpusseitige Band schwenkbar an der Seele befestigenden Lager, angeordnet. Darunter ist insbesondere zu verstehen, dass insbesondere die Seele und die das korpusseitige und das deckelseitige Band an dieser befestigenden Lager, in Breitenrichtung eine Begrenzung des Scharniers in der Schließposition definiert. Insbesondere ergibt sich ein geschichteter Aufbau von Seele, Überbrückungsmittel und korpusseitigem Band in Breitenrichtung. Das erhöht insbesondere die Stabilität des Scharniers, insbesondere da das Überbrückungsmittel in einem in Breitenrichtung im Wesentlichen zentralen Bereich des Scharniers angeordnet ist.

Gemäß einem zweiten Aspekt der Erfindung ist ein Scharnier zum schwenkbeweglichen Aneinanderkoppeln eines Korpus und eines Deckels einer Kiste, insbesondere einer Transportkiste, eines Behälters, einer Box, eines Koffers oder eines Containers, insbesondere aus Metall, wie Aluminium, bereitgestellt, das eine Seele, die eine Schwenkachse festlegt, ein korpusseitiges Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt und ein deckelseitiges Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt, umfasst, wobei die Seele das deckelseitige und das korpusseitige Band schwenkbar miteinander verbindet, und wobei das korpusseitige Band und das deckelseitige Band in einer Schließposition parallel zueinander angeordnet sind und in einer Öffnungsposition zueinander geneigt sind.

Das Scharnier gemäß dem zweiten Aspekt der Erfindung kann wie das Scharnier gemäß dem ersten Aspekt der Erfindung sowie insbesondere gemäß einer der beispielhaften Ausführungen ausgebildet sein. Dabei kann der Aspekt, dass das deckelseitige Band in der Schließposition in einer Normalenrichtung des deckelseitigen Bandes zwischen der Schwenkachse und dem korpusseitigen Band angeordnet ist, realisiert sein oder nicht realisiert sein. In anderen Worten können die Ausführungsformen, die im Zusammenhang mit dem ersten Aspekt der Erfindung beschrieben wurden beim zweiten Aspekt der Erfindung auch ohne die Anordnung des deckelseitigen Bandes zwischen Seele und korpusseitigem Band ausgebildet sein.

Gemäß dem zweiten Aspekt der Erfindung liegen das deckelseitige Band und das korpusseitige Band in der Schließposition im Wesentlichen flächig aneinander. Darunter ist insbesondere zu verstehen, dass die durch das korpusseitige Band aufgespannte Ebene sowie die durch das deckelseitige Band aufgespannte Ebene in der Schließposition im Wesentlichen aneinander liegen. Insbesondere, dass im Wesentlichen kein Abstand in Normalenrichtung des korpusseitigen Bandes zwischen den beiden Bändern besteht. Insbesondere ergibt sich daraus der Vorteil, dass der benötigte Raumbedarf des Scharniers insbesondere in Normalenrichtung des korpusseitigen Bandes minimal ist. Des Weiteren ist die Stabilität des Scharniers insbesondere in der Schließposition erhöht da sich die beiden Bänder aneinander abstützen können. Das gegenseitige aneinander Abstützen der beiden Bänder kann dazu beitragen Relativbewegungen zwischen dem am deckelseitigen Band befestigten Deckel und dem am korpusseitigen Band befestigten Korpus in der Schließposition zu minimieren vorzugsweise zu verhindern. Insbesondere ergibt sich daraus der Vorteil, dass eine zwischen dem Deckel und dem Korpus angeordnete Dichtung in der Schließposition insbesondere in einem im zumindest teilweise komprimierten Zustand weniger beansprucht wird. Das erhöht insbesondere die Lebensdauer der Dichtung und insbesondere wird der Verschleiß vermindert. Unter im Wesentlichen flächig aneinander liegend ist vorzugsweise zu verstehen, dass die beiden Bänder sich in wenigstens einem Punkt, vorzugsweise entlang ihrer gesamten Fläche, berühren. In einer weniger bevorzugten Ausführung soll aber auch ein in Tiefen- und Breitenrichtung durchgängiger Abstand in der Schließposition zwischen den Bändern als im Wesentlichen flächig aneinander liegend zu verstehen sein, solange der Abstand kleiner als der Seelendurchmesser, insbesondere kleiner als 6 mm, vorzugsweise kleiner als 5 mm, 4 mm, 3 mm, 2 mm oder 1 mm ist.

Gemäß einer beispielhaften Ausführung des Scharniers gemäß dem zweiten Aspekt liegen das deckelseitige und das korpusseitige Band in der Schließposition derart im Wesentlichen flächig aneinander an, dass in Axialrichtung der Schwenkachse der Abstand der beiden Bänder in keinem Punkt größer als der Seelendurchmesser, insbesondere weniger als 80 %, 50 % oder 20 % des Seelendurchmessers, ist, vorzugsweise sich die Bänder berühren. Insbesondere ist der Abstand der durch die beiden Bänder aufgespannten Ebenen in der Schließposition in Normalenrichtung insbesondere kleiner als 6 mm, vorzugsweise kleiner als 5 mm, 4 mm, 3 mm, 2 mm oder 1 mm. Insbesondere sind die Fertigungstoleranzen derart gering, dass sich die Bänder in der Schließposition berühren.

Gemäß einem dritten Aspekt der vorliegenden Erfindung ist ein Scharnier zum schwenkbeweglichen Aneinanderkoppeln eines Korpus und eines Deckels einer Kiste, insbesondere einer Transportkiste, eines Behälters, einer Box, eines Koffers oder eines Containers, insbesondere aus Metall, wie Aluminium, bereitgestellt, das eine Seele, die eine Schwenkachse festlegt, ein korpusseitiges Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt und mittels eines korpusseitigen Befestigungsmittels an dem Korpus befestigbar ist, und ein deckelseitiges Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt und mittels eines deckelseitigen Befestigungsmittels an dem Deckel befestigbar ist, umfasst, wobei die Seele das deckelseitige und das korpusseitige Band schwenkbar miteinander verbindet, und wobei das korpusseitige Band und das deckelseitige Band in einer Schließposition parallel zueinander angeordnet sind und in einer Öffnungsposition zueinander geneigt sind.

Das Scharnier gemäß dem dritten Aspekt der Erfindung kann wie das Scharnier gemäß dem ersten Aspekt der Erfindung und/oder gemäß dem zweiten Aspekt der Erfindung sowie insbesondere gemäß einer der beispielhaften Ausführungen ausgebildet sein. Dabei kann der Aspekt, dass das deckelseitige Band in der Schließposition in einer Normalenrichtung des deckelseitigen Bandes zwischen der Schwenkachse und dem korpusseitigen Band angeordnet ist, realisiert sein oder nicht realisiert sein. In anderen Worten können die Ausführungsformen, die im Zusammenhang mit dem ersten Aspekt der Erfindung beschrieben wurden beim dritten Aspekt der Erfindung auch ohne die Anordnung des deckelseitigen Bandes zwischen Seele und korpusseitigem Band ausgebildet sein. Dabei kann auch der Aspekt, dass das deckelseitige Band und das korpusseitige Band in der Schließposition im Wesentlichen flächig aneinander liegen, realisiert sein oder nicht realisiert sein. In anderen Worten können die Ausführungsformen, die im Zusammenhang mit dem zweiten Aspekt der Erfindung beschrieben wurden beim dritten Aspekt der Erfindung auch ohne die Anordnung, dass das deckelseitige Band und das korpusseitige Band in der Schließposition im Wesentlichen flächig aneinander liegen ausgebildet sein.

Insbesondere ist das korpusseitige Band mittels eines korpusseitigen Befestigungsmittels an dem Korpus befestigbar und das deckelseitige Band mittels eines deckelseitigen Befestigungsmittels an dem Deckel befestigbar, gemäß dem dritten Aspekt. Darunter ist insbesondere zu verstehen, dass das korpusseitige Band, vorzugsweise mittels einer Niete oder einer Schraube insbesondere am Korpusmantel des Korpus befestigt ist. Insbesondere liegt dabei die dem deckelseitigen Band abgewandte Fläche des korpusseitigen Bandes insbesondere an einer Außenseite des Korpusmantels an. Insbesondere ist das deckelseitige Band vorzugsweise mittels einer Niete oder einer Schraube insbesondere am Deckelrand des Deckels befestigt. Insbesondere liegt dabei die dem korpusseitige Band abgewandte Fläche des deckelseitigen Bandes insbesondere an einer Innenseite des Deckelrands des Deckels an. Insbesondere durchdringt das korpusseitige Befestigungsmittel, vorzugsweise eine Niete, den Korpusmantel und das korpusseitige Band und/oder das deckelseitige Befestigungsmittel, vorzugsweise eine Niete, den Deckelrand und das deckelseitige Band.

Gemäß dem dritten Aspekt weist wenigstens eines der Bänder wenigstens eine Aussparung zum wenigstens teilweisen Aufnehmen des Befestigungsmittels des jeweils anderen Bands auf. Darunter ist insbesondere zu verstehen, dass in der Schließposition das Befestigungsmittel eines der beiden Bänder in der Aussparung des anderen Bands zumindest teilweise versenkt ist. Insbesondere liegt das deckelseitige Band insbesondere in der Schließposition an dem Deckel mit einer dem korpusseitigen Band abgewandten Fläche an dem Deckel an und das korpusseitige Band mit einer den deckelseitigen Band abgewandten Fläche an dem Korpus an. Insbesondere weist das Scharnier einen Zwischenraum auf, der zwischen dem korpusseitigen und dem deckelseitigen Band angeordnet ist. Insbesondere ragt das Befestigungsmittel in Normalenrichtung des korpusseitigen Bandes über die Dickenerstreckung insbesondere die Materialstärke des jeweiligen Bandes hinaus, insbesondere in den Zwischenraum hinein. Insbesondere befinden sich die Aussparungen an der jeweils dem anderen Band zugewandten Fläche des jeweiligen Bandes. Insbesondere sind die Aussparungen in der Schließposition derart angeordnet, dass sie sich in Normalenrichtung des korpusseitigen Bandes gegenüber dem Befestigungsmittel des jeweils anderen Bandes befinden. Durch das zumindest wenigstens teilweise Aufnehmen des Befestigungsmittel des jeweils anderen Bandes ergibt sich der Vorteil, dass insbesondere der Zwischenraum zwischen den beiden Bändern minimiert ist. Insbesondere wird dadurch der Raumbedarf des Scharniers minimiert. Des Weiteren bleibt insbesondere bei Veränderung des Befestigungsmittels, insbesondere wenn sich der in Normalenrichtung über das Band hinausstehende Teil des Befestigungsmittels verändert der Abstand zwischen den beiden Bändern in der Schließposition unverändert.

Gemäß einer beispielhaften Ausführung ist das Befestigungsmittel eine Niete, insbesondere eine Vollniete. Insbesondere ist die Niete eine Senkkopfniete, eine Blindniete oder eine Halbrundniete. Die Niete kann insbesondere aus verschiedenen Materialien hergestellt sein, insbesondere Metall oder Kunststoff, vorzugsweise Aluminium oder Edelstahl. Durch das Verwenden insbesondere einer Aluminium- oder Edelstahl-Niete kann eine rostfreie Verbindung zwischen Scharnier und Korpus sowie Scharnier und Deckel gewährleistet werden. Insbesondere ist das Befestigungsmittel eine Vollniete, die insbesondere einen Setzkopf und einen zylindrischen Nietschaft aufweist, und insbesondere nach dem Nietvorgang einen Schließkopf aufweist, sodass insbesondere der Nietschaft zwischen Setzkopf und Schließkopf angeordnet ist. Insbesondere ist darunter zu verstehen, dass die Niete, insbesondere die Vollniete, von zwei Seiten zu befestigen ist. Insbesondere durch die Befestigung der Vollniete von zwei Seiten wird die Stabilität der Verbindung erhöht. Vorzugsweise wird für den Nietvorgang, vorzugsweise für das Setzen der Vollniete, eine Nietzange verwendet.

Gemäß einer weiteren beispielhaften Ausführung durchdringt die Aussparung das Band. Darunter ist insbesondere zu verstehen, dass die Aussparung eine Durchgangsöffnung, vorzugsweise eine Bohrung, in dem jeweiligen Band ist. Insbesondere ist dadurch die Tiefe der Aussparung erhöht, vorzugsweise gleicht sie der Materialstärke, insbesondere der Dicke des jeweiligen Bandes. Insbesondere ist es somit möglich, das Befestigungsmittel des jeweils anderen Bandes tiefer, insbesondere weiter in die Aussparungen hinein, aufzunehmen. Insbesondere verkleinert sich dadurch der Abstand insbesondere in der Schließposition zwischen den beiden Bändern, was insbesondere Materialeinsparungen zur Folge hat. Insbesondere ist es damit möglich Befestigungsmittel aufzunehmen, die eine erhöhte Erstreckung in Normalenrichtung des jeweiligen Bandes, über die dem jeweiligen anderen Band zugewandte Fläche hinaus, insbesondere in den Zwischenraum zwischen dem korpusseitigen und dem deckelseitigen Band hinein, aufweisen. Dadurch ist es insbesondere möglich größere Befestigungsmittel insbesondere Nieten zu verwenden, ohne dass sich der Abstand der beiden Bänder insbesondere in der Schließposition vergrößert. Somit ist insbesondere eine erhöhte Stabilität der Verbindungen zwischen Scharnier und Deckel sowie Korpus möglich.

Gemäß einer weiteren beispielhaften Ausführung ist der Durchmesser der Aussparung zumindest 1%, 5%, 10%, 20%, 30%, 50% oder zumindest 75% größer ist als der größte Durchmesser des Befestigungsmittels. Darunter ist insbesondere zu verstehen, dass der Durchmesser der Aussparung größer ist als der maximale Durchmesser des Befestigungsmittels, insbesondere des Nietkopfes, bzw. des Schraubenkopfes. Insbesondere ist die Aussparung derart dimensioniert, dass der Teil des Befestigungsmittels mit dem größten Durchmesser in der Aussparung aufgenommen werden kann.

Gemäß einer weiteren beispielhaften Ausführung weist zumindest das deckelseitige Band Durchgangsöffnungen für ein Befestigungsmittel zum Befestigen des deckelseitigen Bands an dem Deckel der Kiste auf, und/oder weist das korpusseitige Band Durchgangsöffnungen für ein Befestigungsmittel zum Befestigen des korpusseitigen Bands an dem Korpus der Kiste auf, wobei der Durchmesser der Aussparung zumindest 20%, insbesondere 50%, 80% oder 100%, 150%, 200% oder 250% größer ist, als der Durchmesser der Durchgangsöffnung für das von der Aussparung aufzunehmende Befestigungsmittel des jeweils anderen Bands. Insbesondere für das Nieten, insbesondere mit Vollnieten, sind an den zu vernietenden Elementen Durchgangsöffnungen vorzusehen. Darunter ist insbesondere zu verstehen, dass in den Bändern Durchgangsöffnungen eingebracht sind, die die Positionen der Nieten vorgeben. Vorzugsweise ist der Durchmesser der Durchgangsöffnung größer als der Durchmesser des Nietschaftes, insbesondere jedoch geringer als der Durchmesser des Nietkopfes. Um insbesondere den Nietkopf des jeweils gegenüberliegenden Bandes entsprechend zumindest teilweise in die Aussparung aufnehmen zu können, kann der Durchmesser der Aussparung insbesondere größer als der Durchmesser der Durchgangsöffnung ausgebildet sein. Insbesondere kann dadurch eine Aufnahme des Befestigungsmittels gewährleistet werden.

Gemäß einem vierten Aspekt der vorliegenden Erfindung ist ein Scharnier zum schwenkbeweglichen Aneinanderkoppeln eines Korpus und eines Deckels einer Kiste, insbesondere einer Transportkiste, eines Behälters, einer Box, eines Koffers oder eines Containers, insbesondere aus Metall, wie Aluminium, bereitgestellt, das eine Seele, die eine Schwenkachse festlegt, ein korpusseitiges Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt und ein deckelseitiges Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt, umfasst, wobei die Seele das deckelseitige und das korpusseitige Band schwenkbar miteinander verbindet, und wobei das korpusseitige Band und das deckelseitige Band in einer Schließposition parallel zueinander angeordnet sind und in einer Öffnungsposition zueinander geneigt sind.

Das Scharnier gemäß dem vierten Aspekt der Erfindung kann wie das Scharnier gemäß dem ersten Aspekt der Erfindung und/oder gemäß dem zweiten Aspekt der Erfindung und/oder gemäß dem dritten Aspekt der Erfindung sowie insbesondere gemäß einer der beispielhaften Ausführungen ausgebildet sein. Dabei kann der Aspekt, dass das deckelseitige Band in der Schließposition in einer Normalenrichtung des deckelseitigen Bandes zwischen der Schwenkachse und dem korpusseitigen Band angeordnet ist, realisiert sein oder nicht realisiert sein. In anderen Worten können die Ausführungsformen, die im Zusammenhang mit dem ersten Aspekt der Erfindung beschrieben wurden beim vierten Aspekt der Erfindung auch ohne die Anordnung des deckelseitigen Bandes zwischen Seele und korpusseitigem Band ausgebildet sein. Dabei kann auch der Aspekt, dass das deckelseitige Band und das korpusseitige Band in der Schließposition im Wesentlichen flächig aneinander liegen, realisiert sein oder nicht realisiert sein. In anderen Worten können die Ausführungsformen, die im Zusammenhang mit dem zweiten Aspekt der Erfindung beschrieben wurden beim vierten Aspekt der Erfindung auch ohne die Anordnung, dass das deckelseitige Band und das korpusseitige Band in der Schließposition im Wesentlichen flächig aneinander liegen ausgebildet sein. Dabei kann auch der Aspekt, dass wenigstens eines der Bänder wenigstens eine Aussparung zum wenigstens teilweisen Aufnehmen des Befestigungsmittels des jeweils anderen Bands aufweist, realisiert sein oder nicht realisiert sein. In anderen Worten können die Ausführungsformen, die im Zusammenhang mit dem dritten Aspekt der Erfindung beschrieben wurden beim vierten Aspekt der Erfindung auch ohne Aussparungen zum wenigstens teilweisen Aufnehmen des Befestigungsmittels des jeweils anderen Bands realisiert sein.

Gemäß dem vierten Aspekt weisen das deckelseitige Band und das korpusseitige Band eine unterschiedliche Breitenerstreckung auf, insbesondere weist das deckelseitige Band eine größere Breitenerstreckung als das korpusseitige Band auf. Darunter ist insbesondere zu verstehen, dass die Breite des deckelseitigen Bandes unterschiedlich zur Breite des korpusseitigen Bandes ist. Insbesondere in der Schließposition überlappt das Band mit der geringeren Breitenerstreckung das andere Band insbesondere in Breitenrichtung nicht vollständig. Darunter ist insbesondere zu verstehen das das Band mit der größeren Breitenerstreckung einen insbesondere in Breitenrichtung von der Seele abgewandten Abschnitt aufweist, der insbesondere in der Schließposition nicht mit dem anderen Band überlappt. Insbesondere beträgt die Breitenerstreckung des korpusseitigen Bandes 40 %, 50 %, 60 %, 70 %, 80 %, oder 90 % der Breitenerstreckung des deckelseitigen Bandes. Insbesondere ist die Breitenerstreckung des korpusseitigen Bandes um 5 mm, 7 mm, 9 mm, 10 mm, 10,5 mm, 11 mm, 12 mm, 13 mm oder 15 mm geringer als die Breitenerstreckung des deckelseitigen Bandes. Insbesondere ist die Breitenerstreckung des korpusseitigen Bandes derart geringer als die Breitenerstreckung des deckelseitigen Bandes, dass insbesondere in der Schließposition der Abstand des der Seele insbesondere in Breitenrichtung abgewandten Ende des korpusseitigen Bandes zum insbesondere in Breitenrichtung der Seele abgewandten Ende des deckelseitigen Bandes ausreicht, um ein Befestigungsmittel anzubringen.

Daraus ergeben sich mehrere Vorteile, zum einen kann Material eingespart werden, zum anderen kann der Montagevorgang des Scharniers vereinfacht werden und der Raumbedarf reduziert werden. Insbesondere ist das deckelseitige Band breiter als das korpusseitige Band. Das hat insbesondere den Vorteil, dass das deckelseitige Band in einer Schließposition leichter an dem Deckel der Kiste vormontiert werden kann. Insbesondere erfolgt die Montage des Scharniers an einer Kiste zunächst durch Montage des deckelseitigen Bandes am Deckel. Anschließend wird insbesondere das korpusseitige Band am Korpus der Kiste befestigt. Dadurch kann die Breitenerstreckung des gesamten Scharniers in der Schließposition minimiert werden. Daher ist es bevorzugt insbesondere bei der Verwendung einer Nietzange zur Befestigung der Bänder mittels Nieten an den entsprechenden Elementen der Kiste, dass das Scharnier in der Schließposition am Deckel befestigt wird, um ein vereinfachtes umgreifen der Nietzange, um das Scharnier zu gewährleisten. Insbesondere ist es daher vorteilhaft, dass insbesondere in der Schließposition ein Abschnitt des deckelseitigen Bandes in Normalenrichtung des deckelseitigen Bandes von beiden Seiten zugänglich ist, vorzugsweise das korpusseitige Band diesen Abschnitt insbesondere in Breitenrichtung nicht überlappt. Insbesondere resultiert daraus im Endmontagezustand des Scharniers ein Versatz der Befestigungsmittel des deckelseitigen und des korpusseitigen Bandes in Breitenrichtung. Insbesondere in der Schließposition wird dadurch gewährleistet, dass sich die in den Zwischenraum der beiden Bänder hineinragenden Abschnitte der Befestigungsmittel nicht berühren. Dadurch wird der Abstand in Normalenrichtung insbesondere in der Schließposition zwischen den beiden Bändern minimiert.

Gemäß einer beispielhaften Ausführung des Scharniers, weist das deckelseitige Band Durchgangsöffnungen für ein Befestigungsmittel zum Befestigen des deckelseitigen Bands an dem Deckel der Kiste auf. Ferner weist gemäß dieser Ausführung das korpusseitige Band Durchgangsöffnungen für ein Befestigungsmittel zum Befestigen des korpusseitigen Bands an dem Korpus der Kiste auf, wobei wenigstens eine der Durchgangsöffnungen des deckelseitigen Bandes und wenigstens eine der Durchgangsöffnungen des korpusseitigen Bandes ein Durchgangsöffnungspaar bildet, dessen Durchgangsöffnungen in Axialrichtung der Schwenkachse an der gleichen Position angeordnet sind. Zur Befestigung der beiden Bänder an den entsprechenden Elementen der Kiste werden insbesondere Nieten, vorzugsweise Vollnieten, verwendet. Insbesondere ist es bei der Verwendung von Nieten vorgesehen, dass die zu vernietenden Elemente Durchgangsöffnungen zum Aufnehmen des Nietschafts aufweisen. Insbesondere haben diese Durchgangsöffnungen einen Durchmesser, der größer ist als der Durchmesser des Nietschafts der verwendeten Niete, jedoch geringer als der maximale Durchmesser des Nietkopfes der verwendeten Niete. Insbesondere sind zumindest eine Durchgangsöffnung des deckelseitigen Bandes und eine Durchgangsöffnung des korpusseitigen Bandes in Tiefenrichtung des korpusseitigen Bandes an der gleichen Position angeordnet und bilden somit ein Durchgangsöffnungspaar. Insbesondere können über die Tiefenerstreckung des korpusseitigen Bandes und des deckelseitigen Bandes eine Mehrzahl von Durchgangsöffnungspaaren angeordnet sein vorzugsweise in regelmäßigen Abständen zueinander. Dadurch ist die Anbringung der Durchgangsöffnungen an den jeweiligen Bändern vereinfacht, da sie in Tiefenrichtung an den gleichen Stellen angeordnet sind, vorzugsweise die gleichen Abstände zueinander aufweisen. Ein automatisierter Prozess zur Einbringung der Durchgangsöffnungen kann dadurch für die beiden Bänder standardisiert werden. Dies reduziert die Komplexität sowie die Kosten der Produktion.

Gemäß einer weiteren beispielhaften Ausführung des Scharniers, sind die Durchgangsöffnungen des wenigstens einen Durchgangsöffnungspaars in Schließposition in der Breitenrichtung des deckelseitigen Bandes beabstandet zueinander angeordnet. Darunter ist insbesondere zu verstehen, dass eine Durchgangsöffnung eines Durchgangsöffnungspaars am deckelseitigen Band in Breitenrichtung des deckelseitigen Bandes einen insbesondere größeren oder kleineren Abstand zur Schwenkachse aufweist als eine Durchgangsöffnung eines Durchgangsöffnungspaars am korpusseitigen Band in Breitenrichtung des korpusseitigen Bandes zur Schwenkachse aufweist. Insbesondere in der Schließposition liegen die Durchgangsöffnungen eines Durchgangsöffnungspaars, insbesondere in Normalenrichtung des korpusseitigen Bandes nicht fluchtend. Dadurch sind die Befestigungsmittel der beiden Bänder in Breitenrichtung versetzt zueinander, sodass in der Schließposition der Abstand zwischen korpusseitigem und deckelseitigem Band minimiert wird.

Gemäß einer weiteren beispielhaften Ausführung des Scharniers, wird das wenigstens eine Durchgangsöffnungspaar durch die in Tiefenrichtung des deckelseitigen Bandes am äußersten liegenden Durchgangsöffnungen des deckelseitigen und korpusseitigen Bandes gebildet. Darunter ist insbesondere zu verstehen, dass zumindest an den in Tiefenrichtung des deckelseitigen Bandes liegenden Enden des korpusseitigen und des deckelseitigen Bandes ein Durchgangsöffnungspaar angeordnet ist. Insbesondere ergibt sich dadurch, dass sowohl eine Durchgangsöffnung des deckelseitigen Bandes als auch eine Durchgangsöffnung des korpusseitigen Bandes den gleichen Abstand in Tiefenrichtung des deckelseitigen Bandes von einem Ende des Scharniers in Tiefenrichtung des deckelseitigen Bandes aufweisen. Insbesondere ist dadurch gewährleistet, dass sowohl das deckelseitige als auch das korpusseitige Band an den jeweiligen Enden in Tiefenrichtung des deckelseitigen Bandes an dem Korpusmantel, respektive an dem Deckelrand befestigt werden können. Damit kann gewährleistet werden, dass sich die beiden Bänder insbesondere im Einbauzustand, an den in Tiefenrichtung des deckelseitigen Bandes liegenden Enden nicht verbiegen und am Korpusmantel beziehungsweise dem Deckelrand anliegen.

Gemäß einem fünften Aspekt der Erfindung ist eine Kiste, insbesondere eine Transportkiste, ein Behälter, eine Box, ein Koffer oder ein Container, insbesondere aus Metall, wie Aluminium, umfassend einen Korpus, einen Deckel und ein nach einem der Aspekte eins bis vier, insbesondere nach einer der beispielhaften Ausführungsformen, ausgebildetes Scharnier, das den Korpus und den Deckel schwenkbeweglich miteinander verbindet, bereitgestellt.

Die Kiste, ist insbesondere eine Transportkiste, ein Behälter, eine Box, ein Koffer oder ein Container, kann insbesondere aber jegliche Form von Kiste, die einen Deckel und einen Korpus aufweist, sein. Insbesondere ist die Kisten stapelbar und in Standardgrößen ausgebildet, vorzugsweise mit Außenmaßen im Bereich von 400 mm x 300 mm x 180 mm bis 1700 mm x 800 mm x 700mm. Die Kiste kann aus unterschiedlichen Materialien gefertigt sein, wie zum Beispiel Metall oder Kunststoff, vorzugsweise aus Aluminium. Insbesondere umfasst die Kiste einen Korpus, dieser Korpus weist insbesondere einen Korpusboden, sowie einen Korpusmantel auf. Insbesondere können Korpusmantel und Korpusboden integral ausgebildet sein, vorzugsweise zweiteilig ausgebildet sein. Insbesondere erstreckt sich der Korpusmantel orthogonal zum Korpusboden, und bildet die Seitenwände des Korpus. Der Korpusmantel kann mehrteilig, vorzugsweise einteilig, ausgebildet sein. Insbesondere kann an einer dem Korpusboden abgewandten umlaufenden Kante des Korpusmantels eine umlaufende Dichtung angeordnet sein oder eine umlaufende Anlagefläche für eine am Deckel angebrachte Dichtung angeordnet sein. Insbesondere besteht die Dichtung aus Kunststoff, vorzugsweise PU-Schaum.

Insbesondere umfasst die Kiste einen Deckel, dieser Deckel weist insbesondere einen Deckelboden, sowie einen Deckelrand auf. Insbesondere können der Deckelboden und Deckelrand zweiteilig, vorzugsweise integral ausgebildet sein. Insbesondere schließt der Deckelrand insbesondere orthogonal an dem Deckelboden an und umgibt diesen. Insbesondere kann an dem Deckelboden eine umlaufende Dichtung angeordnet sein, die insbesondere der Kontur des Deckelrandes folgt, vorzugsweise auf die Kontur des Korpusmantels angepasst ist.

Insbesondere ist der Deckel derart auf den Korpus formangepasst, dass in einer Schließposition der Korpusmantel zwischen Korpusboden und Deckelboden angeordnet ist, und insbesondere Korpusboden und Deckelboden parallel zueinander liegen. Insbesondere überlappt der Deckelrand in der Schließposition den Korpusmantel. Vorzugsweise erstrecken sich Deckelrand und Korpusmantel parallel zueinander. Insbesondere eine am Deckelboden angebrachte Dichtung, liegt in der Schließposition an dem Rand des Korpusmantels an, der dem Korpusboden abgewandt ist. Vorzugsweise ist der Rand als Anlagefläche ausgebildet.

Insbesondere umfasst die Kiste ein Scharnier gemäß einem der Aspekte eins bis vier, insbesondere nach einer der beispielhaften Ausführungen, das den Deckel und den Korpus schwenkbeweglich miteinander verbindet. Insbesondere ist das Scharnier in der Schließposition zwischen Deckelrand und Korpusmantel angeordnet.

Gemäß einer beispielhaften Ausführung umfasst die Kiste zumindest ein Befestigungsmittel, das insbesondere das Scharnier mit der Kiste, vorzugsweise mit dem Deckel und dem Korpus verbindet. Insbesondere ist ein derartiges Befestigungsmittel eine Schraube, vorzugsweise eine Niete. Insbesondere ist die Niete eine Senkkopfniete, eine Blindniete oder eine Halbrundniete. Die Niete kann aus verschiedenen Materialien hergestellt sein, insbesondere Metall oder Kunststoff, vorzugsweise Aluminium oder Edelstahl. Durch das Verwenden einer Aluminium- oder Edelstahl-Niete kann eine rostfreie Verbindung zwischen Scharnier und Korpus sowie Scharnier und Deckel gewährleistet werden. Insbesondere ist das Befestigungsmittel eine Vollniete, die insbesondere einen Setzkopf und einen zylindrischen Nietschaft aufweist, und insbesondere nach dem Nietvorgang einen Schließkopf aufweist, sodass insbesondere der Nietschaft zwischen Setzkopf und Schließkopf angeordnet ist. Insbesondere ist darunter zu verstehen, dass die Niete, insbesondere die Vollniete, von zwei Seiten zu befestigen ist. Insbesondere durch die Befestigung der Vollniete von zwei Seiten ist die Stabilität der Verbindung erhöht. Vorzugsweise wird für den Nietvorgang, vorzugsweise für das Setzen der Vollniete, eine Nietzange verwendet.

Gemäß einem sechsten Aspekt der Erfindung ist eine Kiste, insbesondere eine Transportkiste, ein Behälter, eine Box, ein Koffer oder ein Container, insbesondere aus Metall, wie Aluminium, bereitgestellt.

Eine derartige Kiste kann insbesondere eine Transportkiste, ein Behälter, eine Box, ein Koffer oder ein Container, insbesondere aber jegliche Form von Kiste, die einen Deckel und einen Korpus aufweist, sein. Insbesondere ist die Kisten stapelbar und in Standardgrößen ausgebildet, vorzugsweise mit Außenmaßen im Bereich von 400 mm x 300 mm x 180 mm bis 1700 mm x 800 mm x 700mm. Die Kiste kann aus unterschiedlichen Materialien gefertigt sein, wie zum Beispiel Metall oder Kunststoff, vorzugsweise aus Aluminium.

Die bereitgestellte Kiste umfasst einen Korpus mit einem Korpusmantel. Insbesondere kann der Korpus einteilig, vorzugsweise zweiteilig, insbesondere aus Korpusboden und Korpusmantel ausgebildet sein. Insbesondere weist der Korpus einen Korpusboden auf, der insbesondere eine Kistenunterseite bildet. Der Korpusmantel ist insbesondere orthogonal zum Korpusboden angeordnet und schließt vorzugsweise an diesen an. Insbesondere bildet der Korpusmantel die Seitenwände des Korpus. Insbesondere definiert der Korpusmantel in Normalenrichtung des Korpusboden eine Kistenhöhe. Der Korpusmantel kann insbesondere mehrteilig, vorzugsweise einteilig, ausgebildet sein. Insbesondere bildet der Korpusmantel entlang der dem Korpusboden abgewandten Kante eine umlaufende Korpusoberkante, die insbesondere die Korpusöffnung definiert. Insbesondere kann an der Korpusoberkante eine umlaufende Dichtung oder eine umlaufende Anlagefläche für eine am Deckel angebrachte Dichtung angeordnet sein. Insbesondere besteht die Dichtung aus Kunststoff, vorzugsweise PU-Schaum.

Ferner weist die Kiste einen Deckel mit einem den Korpusmantel umgebenden Deckelrand auf. Darunter ist insbesondere zu verstehen, dass der Deckel einen Deckelboden, sowie einen Deckelrand aufweist. Insbesondere können der Deckelboden und Deckelrand zweiteilig, vorzugsweise integral, ausgebildet sein. Insbesondere schließt der Deckelrand orthogonal an dem Deckelboden an und umgibt diesen. Insbesondere sind Länge und Breite des Deckelbodens größer als die Länge und Breite des Korpusboden. Insbesondere in einer Schließposition der Kiste erstrecken sich Deckelboden und Korpusboden parallel zueinander vorzugsweise um die Kistenhöhe voneinander beanstandet. Durch die unterschiedlichen Längen- und Breitenabmessungen von Deckelboden und Korpusboden ergibt sich insbesondere, dass der Deckelrand mit dem Korpusmantel überlappt, vorzugsweise diesen insbesondere zumindest teilweise umgibt. Insbesondere in der Schließposition ist der Deckelrand parallel zum Korpusmantel, vorzugsweise von diesem beabstandet. Insbesondere kann an dem Deckelboden eine umlaufende Dichtung angeordnet sein, die insbesondere der Kontur des Deckelrandes folgt, vorzugsweise auf die Kontur des Korpusmantels angepasst ist. Insbesondere in der Schließposition der Kiste liegt die Dichtung an der Korpusoberkante des Korpusmantel an, vorzugsweise an einer daran ausgebildeten Anlagefläche.

Des Weiteren weist die Kiste ein Scharnier auf, das den Korpus und den Deckel schwenkbeweglich miteinander verbindet, wobei das Scharnier eine Seele, die eine Schwenkachse festlegt, ein an dem Korpusmantel befestigtes Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt, und ein an dem Deckelrand befestigtes Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt, aufweist, wobei die Seele das deckelseitige und das korpusseitige Band schwenkbar miteinander verbindet, und wobei das korpusseitige Band und das deckelseitige Band in einer Schließposition parallel zueinander angeordnet sind und in einer Öffnungsposition zueinander geneigt sind.

Die Seele kann insbesondere ein Stift, Zapfen oder Bolzen sein, vorzugsweise ein sich im Wesentlichen entlang einer Achse erstreckendes, längliches, zylinderförmiges Element. Insbesondere definiert die Seele eine Axialrichtung und eine Radialrichtung. Entlang der Axialrichtung kann eine Länge der Seele definiert werden, insbesondere im Bereich von 50 mm bis 1700 mm. In Radialrichtung erstreckt sich insbesondere der Durchmesser der Seele. Dieser weist insbesondere ein Mindestmaß von 2 mm, vorzugsweise von 3 mm, auf. Die Seele bildet die Schwenkachse des Scharniers, insbesondere eine Drehachse, um die insbesondere die restlichen Elemente des Scharniers rotieren können. Sie kann aus unterschiedlichen Materialien gefertigt sein, wie zum Beispiel Metall oder Kunststoff, vorzugsweise aus Aluminium oder Edelstahl, vorzugsweise ist sie aus dem gleichen Material gefertigt, aus dem das gesamte Scharnier besteht, insbesondere Aluminium oder Edelstahl.

Das deckelseitige und das korpusseitige Band sind insbesondere durch eine Länge, Breite sowie Dicke definiert und ist vorzugsweise ein planarer, insbesondere rechteckiger Streifen, insbesondere ein Blechstreifen. Insbesondere ist die Dicke des Bandes geringer als 25% der Breite und/oder Länge des Bandes. Die beiden Bänder spannen insbesondere jeweils eine Ebene im Raum auf, die durch die Längserstreckung und Breitenerstreckung des jeweiligen Bandes definiert ist. Vorzugsweise verlaufen diese beiden Erstreckungsrichtungen jeweils orthogonal zueinander. Die Längsrichtung wird insbesondere auch als Tiefenrichtung bezeichnet. Jede der beiden Ebenen umfasst insbesondere einen Normalenvektor, der orthogonal zur Ebene steht, und insbesondere eine Normalenrichtung definiert. Entlang der Normalenrichtung ist insbesondere die Dicke des jeweiligen Bandes definiert. Die Dicke der beiden Bänder ist insbesondere durch die verwendete Materialstärke festgelegt und beträgt insbesondere mehr als 0,8 mm, vorzugsweise mehr als 1 mm.

Im Scharnier sind die beiden Bänder vorzugsweise derart angeordnet, dass die Tiefenrichtungen vorzugsweise parallel zur Schwenkachse der Seele verlaufen. Diese Parallelität bleibt insbesondere auch bei Betätigung, beziehungsweise Schwenken des Scharniers bestehen, sodass lediglich die Breitenrichtung und analog dazu die Normalenrichtung ihre Ausrichtung im Raum ändern.

Das deckelseitige Band ist vorzugsweise am Deckel der Kiste befestigt, und das korpusseitige Band vorzugsweise am Korpus der Kiste. Insbesondere ist das deckelseitige Band am Deckelrand befestigt, insbesondere mittels eines Befestigungsmittels, vorzugsweise einer Niete. Vorzugsweise liegen dabei die dem korpusseitigen Band abgewandte Fläche des deckelseitigen Bandes und die insbesondere in der Schließposition dem Korpusmantel zugewandte Fläche des Deckelrandes aneinander. Insbesondere ist das korpusseitige Band am Korpusmantel befestigt, insbesondere mittels eines Befestigungsmittels, vorzugsweise einer Niete. Vorzugsweise liegen dabei die dem deckelseitigen Band abgewandte Fläche des korpusseitigen Bandes und die insbesondere in der Schließposition dem Deckelrand zugewandte Fläche des Korpusmantels aneinander. Insbesondere ist das Scharnier, vorzugsweise die beiden Bänder in der Schließposition in Normalenrichtung des korpusseitigen Bandes zwischen Deckelrand und Korpusmantel angeordnet.

Die Seele verbindet das deckelseitige und das korpusseitige Band schwenkbar miteinander. Darunter ist insbesondere zu verstehen, dass die beiden Bänder vorzugsweise jeweils ein Lager aufweisen, das die Seele insbesondere umgreift, sodass die durch die Bänder aufgespannten Ebenen schwenkbar um die Seele gelagert sind. Vorzugsweise erstreckt sich die Seele über die gesamte Tiefenerstreckung der beiden Bänder und definiert insbesondere die Länge des Scharniers. Insbesondere verbindet die Seele demnach auch den Deckel und den Korpus schwenkbar miteinander.

Insbesondere in der Schließposition, liegen die beiden durch die Bänder aufgespannten Ebenen parallel zueinander, vorzugsweise die beiden Normalenvektoren der Ebenen parallel zueinander sind. In der Öffnungsposition kann insbesondere ein Öffnungswinkel zwischen den beiden durch die Bänder aufgespannten Ebenen definiert werden. Der Öffnungswinkel liegt insbesondere in einem Bereich von 1 bis 180 Grad, vorzugsweise 1 bis 110 Grad.

Gemäß dem sechsten Aspekt ist die Seele in einer Schließposition in Breitenrichtung des deckelseitigen Bandes zwischen dem Deckelrand und einem Korpusboden angeordnet. Darunter ist insbesondere zu verstehen, dass die Scharnierbänder insbesondere das deckelseitige Band, derart an dem Deckel befestigt ist, dass die Seele in Breitenrichtung des korpusseitigen Bandes unterhalb des Deckelrands liegt. Insbesondere ist die Seele in Breitenrichtung des korpusseitigen Bandes nicht vom Deckelrand verdeckt. Insbesondere ist die Seele in der Schließposition nicht in dem Zwischenraum zwischen Korpusmantel und Deckelrand angeordnet. Insbesondere ergibt sich daraus der Vorteil, dass der Abstand zwischen Deckelrand und Korpusmantel insbesondere derart dimensioniert ist, dass die beiden Scharnierbänder in dem Zwischenraum aufgenommen werden können, vorzugsweise die doppelte Dicke jeweils eines Bandes. Damit ist der Abstand zwischen Deckelrand und Korpusmantel minimiert, was zu Materialeinsparungen führt. Insbesondere kann der Seelendurchmesser und insbesondere die Materialstärke der Bänder variiert werden, insbesondere ohne, dass der Zwischenraum zwischen Deckelrand und Korpusmantel verändert werden muss. Dies hat insbesondere den Vorteil, dass die Stabilität des Scharniers erhöht werden kann, und die Abmessungen von Deckel und Korpus unverändert bleiben. Somit gehen damit insbesondere Materialeinsparungen einher und insbesondere eine Stapelbarkeit der Kisten, insbesondere bei Veränderung der Materialstärke der Bänder und insbesondere bei Veränderung des Seelendurchmessers ist gewährleistet.

Gemäß einem siebten Aspekt der Erfindung, ist eine Kiste, insbesondere eine Transportkiste, ein Behälter, eine Box, ein Koffer oder ein Container, insbesondere aus Metall, wie Aluminium, bereitgestellt, die einen Korpus mit einem Korpusmantel, einen Deckel mit einem den Korpusmantel umgebenden Deckelrand und ein Scharnier, das den Korpus und den Deckel schwenkbeweglich miteinander verbindet, aufweist, wobei das Scharnier eine Seele, die eine Schwenkachse festlegt, ein an dem Korpusmantel befestigtes Band, das sich entlang einer parallel zur Schwenkachse verlaufenden Tiefenrichtung des korpusseitigen Bandes und einer orthogonal zur Tiefenrichtung verlaufenden Breitenrichtung des korpusseitigen Bandes erstreckt, und ein an dem Deckelrand befestigtes Band, das sich entlang einer parallel zur Schwenkachse verlaufenden Tiefenrichtung des deckelseitigen Bandes und einer orthogonal zur Tiefenrichtung verlaufenden Breitenrichtung des deckelseitigen Bandes erstreckt, aufweist, wobei die Seele das deckelseitige und das korpusseitige Band schwenkbar miteinander verbindet, und wobei das korpusseitige Band und das deckelseitige Band in einer Schließposition parallel zueinander angeordnet sind und in einer Öffnungsposition zueinander geneigt sind.

Die Kiste gemäß dem siebten Aspekt der Erfindung kann wie die Kiste gemäß dem fünften Aspekt der Erfindung und/oder gemäß dem sechsten Aspekt der Erfindung sowie insbesondere gemäß einer der beispielhaften Ausführungen ausgebildet sein. Dabei kann der Aspekt, dass die Seele in einer Schließposition in Breitenrichtung des deckelseitigen Bandes zwischen dem Deckelrand und einem Korpusboden angeordnet ist, realisiert sein oder nicht realisiert sein. In anderen Worten können die Ausführungsformen, die im Zusammenhang mit dem sechsten Aspekt der Erfindung beschrieben wurden beim siebten Aspekt der Erfindung auch ohne die Anordnung der Seele zwischen Deckelrand und Korpusboden in der Schließposition in Breitenrichtung des deckelseitigen Bandes ausgebildet sein.

Gemäß dem siebten Aspekt der Erfindung sind das deckelseitige Band und das korpusseitige Band in der Schließposition in Normalenrichtung des deckelseitigen Bandes zwischen der Seele und dem Korpusmantel angeordnet. Darunter ist insbesondere zu verstehen, dass die Seele insbesondere in Normalenrichtung des deckelseitigen Bandes in der Schließposition nicht zwischen deckelseitigem und korpusseitigem Band angeordnet ist. Insbesondere ist darunter zu verstehen, dass die Seele zumindest um die Dicke des korpusseitigen Bandes und die Dicke des deckelseitigen Bandes in Normalenrichtung des korpusseitigen Bandes in der Schließposition von dem Korpusmantel beabstandet ist, vorzugsweise unabhängig von der Stellung des Deckels.

Insbesondere beschreibt der Deckel bei einem Übergang von der Schließposition in die Öffnungsposition einen bogenartigen Schwenkpfad um die Schwenkachse in Relation zum feststehenden Korpus, insbesondere eine am Deckelboden angebrachte Dichtung. Insbesondere der in Breitenrichtung höchste Punkt des Schwenkpfads, bzw. der Punkt, an dem eine Tangente parallel zur Normalenrichtung des korpusseitigen Bandes ist, liegt in Normalenrichtung des korpusseitigen Bandes an der Position der Schwenkachse. In Breitenrichtung des korpusseitigen Bandes ist der Schwenkpfad des Deckels in Richtung der Schwenkachse gekrümmt. Darunter ist insbesondere zu verstehen, dass der Deckel beim Übergang von der Schließposition in die Öffnungsposition zunächst eine Bewegung in Normalenrichtung des korpusseitigen Bandes weg vom korpusseitigen Band und in Breitenrichtung des korpusseitigen Bandes weg von der Seele ausführt, bis der oben beschriebene höchste Punkt des Schwenkpfades erreicht ist. In anderen Worten führt der Deckel eine Bewegung parallel sowie senkrecht zum Korpusboden, vom Korpusboden weg, aus, bis der höchste Punkt des Schwenkpfads erreicht ist. Im höchsten Punkt findet die Bewegung insbesondere lediglich in Normalenrichtung des korpusseitigen Bandes weg vom korpusseitigen Band, insbesondere nur parallel zum Korpusboden, statt. Nach überschreiten des höchsten Punkts bleibt die Bewegungskomponente in Normalenrichtung des korpusseitigen Bandes weg vom korpusseitigen Band bestehen und eine Bewegungskomponente in Breitenrichtung des korpusseitigen Bandes hin zur Seele kommt hinzu. In anderen Worten erfolgt die Schwenkbewegung des Deckels nach überschreiten des höchsten Punkts weiterhin parallel zum Korpusboden, sowie senkrecht auf den Korpusboden zu. Durch die Positionierung der Seele, ist diese vom Korpusmantel beabstandet, insbesondere mindestens um die Dicke des deckelseitigen und des korpusseitigen Bandes von dem Korpusmantel beabstandet. Insbesondere ergibt sich dadurch, dass eine am Deckelboden der Kiste angebrachte Dichtung beim Übergang von der Öffnungsposition in die Schließposition einer Auflagefläche am Korpusmantel, insbesondere an der Korpusoberkante, durch eine Bewegung mit größerem Anteil senkrecht zum Korpusboden angenähert wird, je weiter die Seele vom Korpusmantel in Normalenrichtung des korpusseitigen Bandes beabstandet ist. Darunter ist insbesondere zu verstehen, dass die Dichtung im Wesentlichen parallel zum Korpusmantel an die Auflagefläche angelegt wird. Das hat den Vorteil, dass in der Schließposition ein verbesserter Kontakt zwischen Dichtung und Anlagefläche besteht. Außerdem wird insbesondere beim Versetzen des Deckels von der Öffnungsstellung in die Schließstellung die Dichtung nicht, oder zumindest weniger stark, auf Scherung, insbesondere in Normalenrichtung des korpusseitigen Bandes, beansprucht. Das hat den Vorteil, dass sich der Verschleiß der Dichtung vermindert und die Lebensdauer erhöht wird.

Gemäß einer beispielhaften Ausführung weist der Korpus einen Korpusboden und der Deckel einen dem Korpusboden gegenüberliegenden Deckelboden auf, wobei das deckelseitige Band an einem unmittelbar am Deckelboden anschließenden, vorzugsweise sich in der Schließposition im Wesentlichen senkrecht dazu erstreckenden, Abschnitt, insbesondere des Deckelrands, befestigt ist. Darunter ist insbesondere zu verstehen, dass das Befestigungsmittel des deckelseitigen Bandes den Deckelrand und das deckelseitige Band insbesondere in Breitenrichtung des deckelseitigen Bandes vorzugsweise an dem Abschnitt des Deckelrandes befestigt, der an den Deckelboden anschließt. Daraus ergibt sich insbesondere der Vorteil, dass das Befestigungsmittel in Breitenrichtung nahe dem Deckelboden angeordnet ist, insbesondere sind etwaige, über das Scharnier, insbesondere des deckelseitigen Befestigungsmittels eingeleitete Biegemomente am Deckelrand somit vermindert. Dadurch wird die Stabilität der Verbindung, insbesondere der Kiste, erhöht und der Deckelrand weniger strapaziert, insbesondere belastet. Dies hat eine erhöhte Lebenszeit des Deckels zur Folge.

Gemäß einem achten Aspekt der Erfindung ist ein Verfahren zum Herstellen einer Kiste, insbesondere einer Transportkiste, eines Behälters, einer Box, eines Koffers oder eines Containers, insbesondere aus Metall, wie Aluminium, bereitgestellt, bei der ein Korpus, ein Deckel und ein Scharnier zum schwenkbeweglichen Aneinanderbefestigen von Deckel und Korpus bereitgestellt werden.

Insbesondere ist die Kiste gemäß einem der Aspekte sechs bis acht, insbesondere gemäß einer der beispielhaften Ausführungen ausgebildet.

Gemäß dem Verfahren wird das Scharnier an dem Deckel vormontiert. Insbesondere ist darunter zu verstehen, dass das deckelseitige Band des Scharniers an dem Deckelrand der Kiste befestigt wird, insbesondere verschraubt, vorzugsweise vernietet. Insbesondere wird das deckelseitige Band am Deckelrand mittels einer Vollniete befestigt, insbesondere in einer Schließposition des Scharniers. Insbesondere wird zum Vernieten eine Nietzange verwendet, die insbesondere um das Scharnier, insbesondere das deckelseitige Band und insbesondere den Deckelrand umgreift.

Gemäß dem Verfahren werden die Vormontageeinheit aus Deckel und Scharnier und der Korpus aneinander befestigt, beispielsweise aneinander geschraubt oder vernietet. Insbesondere ist darunter zu verstehen, dass das korpusseitige Band am Korpusmantel befestigt wird, insbesondere vernietet. Insbesondere wird eine Vollniete verwendet, wobei für das Nieten eine Nietzange verwendet wird. Insbesondere umgreift die Nietzange Korpusmantel und deckelseitige Band. Diese Montagereihenfolge ist besonders effizient und ermöglicht die Nutzung desselben Werkzeugs, insbesondere für das Befestigen des Scharniers am Deckel und das anschließende Befestigen des Scharniers, insbesondere der Vormontageeinheit am Korpus, vorzugsweise kann die gleiche Nietzange verwendet werden.

Gemäß einer beispielhaften Ausführung des Verfahrens wird die Vormontageeinheit aus Deckel und Scharnier sowie der Korpus beschichtet und/oder lackiert und die beschichtete und/oder lackierte Vormontageeinheit aus Deckel und Scharnier und der beschichtete und/oder lackierte Korpus aneinander befestigt. Insbesondere können unterschiedliche Beschichtungen und oder Lackierungen verwendet werden. Insbesondere werden Vormontageeinheit und Korpus Pulverbeschichtet, vorzugsweise Nassbeschichtet. Insbesondere kann die Beschichtung unterschiedliche Zwecke erfüllen, zum Beispiel Korrosionsschutz, mechanischer Schutz und insbesondere eine matte Oberfläche erzeugen, was insbesondere für militärische Anwendungen vorteilhaft ist. Insbesondere ergibt sich durch das Beschichten der vor Montageeinheit, dass das deckelseitige Befestigungsmittel beschichtet wird. Insbesondere wird nach dem Beschichten des Deckels insbesondere der Vormontageeinheit, die Dichtung am Deckel angebracht, damit diese von der Beschichtung unberührt bleibt. Insbesondere ergibt sich aus dieser Verfahrensreihenfolge der Vorteil, dass insbesondere die deckelseitige Befestigungsmittel lackiert und oder beschichtet werden. Ein Befestigen des Scharniers am Deckel nach der Beschichtung, insbesondere des Deckels und vorzugsweise des Scharniers, hat insbesondere zur Folge, dass die Befestigungsmittel unlackiert und/oder unbeschichtet sind. Da die deckelseitige Befestigungsmittel insbesondere in der Schließposition von außen insbesondere zumindest teilweise sichtbar sind und somit insbesondere in der Schließposition äußeren Umwelteinflüssen ausgesetzt sind müssen diese, um insbesondere die Eigenschaften der Beschichtung anzunehmen, nachträglich lackiert und/oder beschichtet werden. Dies stellt einen zusätzlichen Arbeitsschritt dar, der durch die Vormontageeinheit obsolet ist.

Gemäß einer weiteren beispielhaften Ausführung des Verfahrens wird die Vormontageeinheit aus Deckel und Scharnier in einer Öffnungsposition des Deckels, insbesondere ohne Umgriff über den Deckel, an dem Korpus befestigt. Insbesondere ist darunter zu verstehen, dass das korpusseitige Band und der Korpusmantel in der Öffnungsposition des Deckels beidseitig zugänglich ist, insbesondere über die Korpusoberkante, die die umlaufende Öffnungskante des Korpus bildet. Insbesondere ist es nicht nötig über den Deckel, insbesondere um den Deckel, zu greifen, um die zum Befestigen des korpusseitigen Bandes verwendete Niete, insbesondere Vollniete, von beiden Seiten zu bearbeiten. Das bietet eine verbesserte Zugänglichkeit, insbesondere der Nietstellen. Dadurch können die Nieten präziser gesetzt und bearbeitet werden, zudem ist der Einsatz von Standartwerkzeug, insbesondere einer Nietzange, möglich, wodurch auch die Ergonomie beim Nieten verbessert wird, da der Umgriff um den Deckel nicht nötig ist.

Gemäß einer bevorzugten Ausführung weist die Seele einen Durchmesser von mindestens 2 mm, vorzugsweise mindestens 3 mm, aufweist und/oder das korpusseitige und/oder das deckelseitige Band eine Materialstärke von mindestens 0,8 mm, vorzugsweise mindestens 1,5 mm, auf. Darunter ist insbesondere zu verstehen, dass das korpusseitige und/oder das deckelseitige Band eine Dicke von mindestens 0,8 mm, vorzugsweise mindestens 1,5 mm aufweisen und der Seelendurchmesser einen Durchmesser von mindestens 2 mm. Es hat sich herausgestellt, dass diese Mindestdimensionen eine Grundstabilität des Scharniers gegenüber einwirkenden Kräften in sämtliche Richtungen gewährleistet. Insbesondere gewährleistet die Mindestmaterialstärke der beiden Bänder eine sichere, insbesondere stabile Befestigung an Deckel und Korpus einer Kiste.

Gemäß einer beispielhaften Ausführung weist die Seele einen Durchmesser von mindestens 3,5 mm, vorzugsweise mindestens 4 mm, 5 mm oder 6 mm, auf. Insbesondere durch das Erhöhen des Seelendurchmessers, wird die Stabilität der Seele erhöht, was zu einer Versteifung und Stabilitätserhöhung des gesamten Scharniers führt.

Gemäß einer weiteren beispielhaften Ausführung weisen das korpusseitige und/oder das deckelseitige Band eine Materialstärke von mindestens 1,8 mm, vorzugsweise mindestens 2 mm oder 2,5 mm, auf. Insbesondere durch das Erhöhen der Materialstärke, wird die Stabilität der Bänder erhöht, was zu einer Versteifung und erhöhten Stabilität des gesamten Scharniers führt.

Gemäß einer weiteren beispielhaften Ausführung weist das korpusseitige Band eine um mindestens 5 mm, vorzugsweise um mindestens 8 mm, 10 mm, 10,5 mm, 15 mm oder 20 mm, geringere, Breitenerstreckung als das deckelseitige Band auf. Durch die geringere Breite des korpusseitigen Bandes um mindestens 5 mm wird sichergestellt, dass in der Schließposition ein Befestigungsmittel, an dem nicht mit dem korpusseitigen Band überlappenden Abschnitt des deckelseitigen Bandes in Breitenrichtung des korpusseitigen Bandes angebracht werden kann.

Gemäß einer weiteren beispielhaften Ausführung ist der Abstand zwischen dem deckelseitigen und dem korpusseitigen Band in der Schließposition in keinem Punkt größer als der Seelendurchmesser, insbesondere weniger als 80%, 50% oder 20% des Seelendurchmessers, vorzugsweise berühren sich die Bänder. Darunter ist insbesondere zu verstehen, dass die durch das korpusseitige Band aufgespannte Ebene sowie die durch das deckelseitige Band aufgespannte Ebene in der Schließposition im Wesentlichen aneinander liegen. Insbesondere, dass der Abstand in Normalenrichtung des korpusseitigen Bandes zwischen den beiden Bändern geringer als der Seelendurchmesser ist, insbesondere, dass kein Abstand besteht. Dadurch wird der Raumbedarf des Scharniers insbesondere in Normalenrichtung des korpusseitigen Bandes reduziert. Des Weiteren ist die Stabilität des Scharniers insbesondere in der Schließposition erhöht da sich die beiden Bänder aneinander abstützen können. Das gegenseitige aneinander Abstützen der beiden Bänder kann dazu beitragen Relativbewegungen zwischen dem am deckelseitigen Band befestigten Deckel und dem am korpusseitigen Band befestigten Korpus in der Schließposition zu minimieren vorzugsweise zu verhindern. Insbesondere ergibt sich daraus der Vorteil, dass eine zwischen dem Deckel und dem Korpus angeordnete Dichtung in der Schließposition insbesondere in einem im zumindest teilweise komprimierten Zustand weniger beansprucht wird. Dadurch wird die Lebensdauer der Dichtung erhöht und der Verschleiß vermindert.

Gemäß einer weiteren beispielhaften Ausführung ist der Abstand zwischen dem deckelseitigen und dem korpusseitigen Band in der Schließposition in keinem Punkt größer als 3 mm, vorzugsweise in keinem Punkt größer als 2,5 mm, 2 mm, 1,5 mm, 1 mm oder 0,5 mm. Darunter ist insbesondere zu verstehen, dass die durch das korpusseitige Band aufgespannte Ebene sowie die durch das deckelseitige Band aufgespannte Ebene in der Schließposition im Wesentlichen aneinander liegen. Insbesondere, dass der Abstand in Normalenrichtung des korpusseitigen Bandes zwischen den beiden Bändern geringer als 3 mm, vorzugsweise in keinem Punkt größer als 2,5 mm, 2 mm, 1,5 mm, 1 mm oder 0,5 mm, ist, insbesondere, dass kein Abstand besteht. Dadurch wird der Raumbedarf des Scharniers insbesondere in Normalenrichtung des korpusseitigen Bandes reduziert. Des Weiteren ist die Stabilität des Scharniers insbesondere in der Schließposition erhöht da sich die beiden Bänder aneinander abstützen können. Das gegenseitige aneinander Abstützen der beiden Bänder kann dazu beitragen Relativbewegungen zwischen dem am deckelseitigen Band befestigten Deckel und dem am korpusseitigen Band befestigten Korpus in der Schließposition zu minimieren vorzugsweise zu verhindern. Insbesondere ergibt sich daraus der Vorteil, dass eine zwischen dem Deckel und dem Korpus angeordnete Dichtung in der Schließposition insbesondere in einem im zumindest teilweise komprimierten Zustand weniger beansprucht wird. Das erhöht insbesondere die Lebensdauer der Dichtung und insbesondere wird der Verschleiß vermindert.

Gemäß einer weiteren beispielhaften Ausführung ist das korpusseitige Band und ein dieses schwenkbar an der Seele befestigende Lager durch Biegen eines aus einem Stück hergestellten Bandrohlings hergestellt und/oder das deckelseitige Band und ein dieses schwenkbar an der Seele befestigende Lager durch Biegen eines aus einem Stück hergestellten Bandrohlings hergestellt. Darunter ist insbesondere zu verstehen, dass ein Bandrohling ein im Wesentlichen planarer, insbesondere rechteckiger, Streifen, vorzugsweise Blechstreifen, ist. Insbesondere sind entlang der Tiefenrichtung, insbesondere rechteckige, Aussparungen, vorzugsweise in regelmäßigen Abständen, angeordnet. Insbesondere erstrecken sich die Aussparungen in Breitenrichtung vom Rand des Bandrohlings in Richtung der Gegenüberliegenden Längskante des Bandrohlings. Insbesondere sind somit in Tiefenrichtung entlang einer Längskante des Bandrohlings, insbesondere rechteckige, Vorsprünge ausgebildet, die insbesondere durch die Aussparungen voneinander beabstandet sind. Insbesondere mittels Biegen der, insbesondere rechteckigen, Vorsprünge des Bandrohlings werden die Lager hergestellt. Insbesondere sind die Lager derart gebogen, dass sie kreisförmig ausgebildet sind. Insbesondere sind die Lager derart gebogen, dass sie einen Biegungswinkel zwischen 180 Grad und 360 Grad aufweisen. Insbesondere ist der Biegeradius derart auf den Seelenradius angepasst, dass diese vom Lager aufgenommen wird, insbesondere das Lager die Seele umgreift. Insbesondere entspricht der Biegeradius des Lagers dem Seelenradius. Insbesondere durch das Biegen eines einstückigen Bandrohlings werden Materialübergänge, insbesondere zwischen Band und Lager, vermieden Dadurch ist eine erhöhte Stabilität des Scharniers gewährleistet. Des Weiteren wird durch den einstückigen Bandrohling Material eingespart.

Gemäß einer weiteren beispielhaften Ausführung weist das korpusseitige Band ein Überbrückungsmittel auf, das sich von dem korpusseitigen Band durch zumindest eine Aussparung in dem deckelseitigen Band hindurch zu der Seele erstreckt, insbesondere wobei das Überbrückungsmittel das korpusseitige Band mit einem das korpusseitige Band schwenkbar an der Seele befestigenden Lager verbindet, insbesondere wobei das Überbrückungsmittel, das korpusseitige Band und das das korpusseitige Band schwenkbar an der Seele befestigende Lager durch Biegen des aus einem Stück hergestellten Bandrohlings hergestellt ist. Darunter ist insbesondere zu verstehen, dass sich das Überbrückungsmittel, das insbesondere integral mit dem korpusseitigen Band ausgebildet ist, im Wesentlichen orthogonal zu der von dem korpusseitigen Band aufgespannten Ebene, insbesondere parallel zur Normalenrichtung des korpusseitigen Bandes, erstreckt. Insbesondere überbrückt das Überbrückungsmittel insbesondere die Dickenerstreckung, vorzugsweise die Materialstärke des deckelseitigen Bandes. Insbesondere ist das deckelseitige Band in der Schließposition in einer Normalenrichtung des deckelseitigen Bandes zwischen der Schwenkachse und dem korpusseitigen Band angeordnet. Darunter ist insbesondere zu verstehen, dass insbesondere in Tiefenrichtung betrachtet in der Schließposition eine Art Sandwichstruktur zu erkennen ist, wobei das korpusseitige Band und das deckelseitige Band nebeneinander angeordnet sind und die Seele auf der entgegengesetzten Seite des korpusseitigen Bands von dem deckelseitigen Band angeordnet ist. Insbesondere liegt die Seele somit nicht zwischen den beiden Bändern. Daraus ergibt sich der Vorteil, dass die beiden Bänder besonders nah zusammenliegen und auch bei einer Veränderung des Seelendurchmessers der Abstand der beiden Bänder konstant bleibt. Dasselbe gilt für eine Veränderung der Materialstärke der beiden Bänder. Dadurch kann die Stabilität des Scharniers erhöht werden. Insbesondere bringt das Überbrückungsmittel den Vorteil, dass die derartige Positionierung der Seele vereinfacht ist, und insbesondere durch die die Aussparungen am korpusseitigen Band gehen Materialeinsparungen einher. Insbesondere ist eine Bauteilunion aus korpusseitigem Band, Überbrückungsmittel und Lager ausgehend von dem korpusseitigen Band in Normalenrichtung des korpusseitigen Bandes zum Überbrückungsmittel hin gebogen und vom Überbrückungsmittel hin zum Lager in die entgegengesetzte Normalenrichtung gebogen. Insbesondere entstehen durch das Biegen eines Bandrohlings keine Materialübergänge, dadurch wird die Stabilität des Scharniers erhöht.

Gemäß einer weiteren beispielhaften Ausführung ist das Überbrückungsmittel durch Biegen des Bandrohlings in eine Normalenrichtung des korpusseitigen Bands und das Biegen des Lagers des korpusseitigen Bands durch Biegen des Bandrohlings in die entgegengesetzte Normalenrichtung des korpusseitigen Bandes hergestellt. Darunter ist insbesondere zu verstehen, dass das die jeweiligen Biegevorgänge des Überbrückungsmittels und des Lagers des korpusseitige Bands entgegengesetzt gerichtet sind. Dadurch erhöht sich die Stabilität des korpusseitigen Bandes. Daraus resultierend ist auch die Stabilität des gesamten Scharniers erhöht.

Gemäß einer weiteren beispielhaften Ausführung ist das Lager des korpusseitigen und/oder des deckelseitigen Bands durch Biegen des Bandrohlings zwischen 180° und 360° hergestellt und das Überbrückungsmittels des korpusseitigen Bands durch Biegen des Bandrohlings zwischen 70° und 120°, vorzugsweise 90°, hergestellt. Darunter ist insbesondere zu verstehen, dass die jeweiligen Lager derart, insbesondere kreisförmig, gebogen sind, dass sie die Seele, insbesondere zumindest teilweise, umgreifen. Insbesondere das Überbrückungsmittel weist in Tiefenrichtung gesehen einen Winkel zum korpusseitige Band zwischen 70° und 120°, vorzugsweise 90°, auf. Insbesondere durch den Biegewinkel zwischen 180° und 63 hatte jeweiligen Lage ist sichergestellt, dass eine stabile Verbindung zwischen Lager und Seele gewährleistet ist. Der Biegewinkel zwischen 70° und 120° des Überbrückungsmittels erhöht die Stabilität des korpusseitigen Bandes, und damit die Stabilität des gesamten Scharniers.

Gemäß einer weiteren beispielhaften Ausführung beträgt der Biegeradius des Überbrückungsmittels des korpusseitigen Bandes höchstens 3 mm, vorzugsweise höchstens 2,5 mm, 2 mm oder 1,5 mm. Die Erfinder haben erkannt, dass eine Verkleinerung des Biegeradius des Überbrückungsmittels den Abstand des korpusseitigen Bandes zum deckelseitigen Band in der Schließposition verkleinert. Ferner erhöht ein geringer Biegeradius die Stabilität des korpusseitige Bands und damit des gesamten Scharniers.

Gemäß einer weiteren beispielhaften Ausführung ist das korpusseitige und/oder das deckelseitige Band derart dimensioniert, dass es eine Tiefenerstreckung von mindestens 50 mm aufweist. Darunter ist insbesondere zu verstehen, dass die Länge des gesamten Scharniers in Tiefenrichtung des korpusseitigen Bandes, insbesondere des deckelseitigen Bandes, des korpusseitigen Bandes und der Seele, mindestens 50 mm beträgt. Es hat sich herausgestellt, dass diese Mindestlänge des Scharniers die Grundstabilität des Scharniers in besonderem Ausmaß erhöht.

Gemäß einer beispielhaften Ausführung ist das korpusseitige und/oder das deckelseitige Band derart dimensioniert, dass es eine Tiefenerstreckung von mindestens 70 mm, vorzugsweise 100 mm, 200 mm, 400 mm, 550 mm, 650 mm, 900 mm, 998 mm, 1000 mm oder 1100 mm aufweist. Darunter ist insbesondere zu verstehen, dass die Länge des gesamten Scharniers in Tiefenrichtung des korpusseitigen Bandes, insbesondere des deckelseitigen Bandes, des korpusseitigen Bandes und der Seele, mindestens 70 mm, vorzugsweise 100 mm, 200 mm, 400 mm, 550 mm, 650 mm, 900 mm, 998 mm, 1000 mm oder 1100 mm beträgt. Die Erfinder haben erkannt, dass die Stabilität des Scharniers erhöht wird, je länger das Scharnier ausgebildet ist, da auftretende Kräfte auf mehr Material verteilt werden.

Gemäß einer weiteren beispielhaften Ausführung ist das Scharnier derart dimensioniert, dass es sich in Tiefenrichtung über mindestens 50 % der Erstreckung der mit dem korpusseitige Band verbundenen Korpusmantelfläche erstreckt. Darunter ist insbesondere zu verstehen, dass die Scharnierlänge mindestens 50 % der Korpusmantelflächenlänge beträgt, an der es, insbesondere das korpusseitige Band, befestigt ist. Die Korpusmantelflächenlänge ist insbesondere die Länge, die sich entlang der Tiefenrichtung des korpusseitigen Bandes erstreckt. Es hat sich herausgestellt, dass die Stabilität der Kiste, insbesondere zwischen Deckel und Korpus, besonders gut ist, wenn sich das Scharnier über mindestens 50 % der Korpusmantelflächenlänge erstreckt.

Gemäß einer beispielhaften Ausführung ist das Scharnier derart dimensioniert, dass es sich in Tiefenrichtung über mindestens 60 %, vorzugsweise mindestens 70 %, 75 %, 80 % oder 90 %, der Erstreckung der mit dem korpusseitigen Band verbundenen Korpusmantelfläche, insbesondere Korpusmantelflächenlänge, erstreckt. Je größer die Erstreckung des Scharniers über die Länge der Korpusmantelfläche in Tiefenrichtung ist, desto höher ist die Stabilität der Kiste.

Gemäß einer weiteren beispielhaften Ausführung sind wenigstens zwei, vorzugsweise wenigstens drei oder vier, Scharniere in Tiefenrichtung nebeneinander angeordnet, wobei sich die kumulierte Tiefenerstreckung der Scharniere über mindestens 10 % der Erstreckung der mit den korpusseitigen Bändern verbundenen Korpusmantelfläche erstreckt. Darunter ist insbesondere zu verstehen, dass mehrere Scharniere in Tiefenrichtung nebeneinander angeordnet sind, insbesondere deren korpusseitigen Bänder mit der gleichen Korpusmantelfläche verbunden sind. Insbesondere weisen die Mehrzahl von Scharnieren die gleichen Abmessungen auf. Insbesondere sind die korpusseitige Bänder in Breitenrichtung im gleichen Abstand vom Korpusoberrand an der Korpusmantelfläche in der Schließposition befestigt und die deckelseitigen Bänder in Breitenrichtung im gleichen Abstand vom Deckelboden am Deckelrand in der Schließposition befestigt. Insbesondere sind die jeweiligen Seelen, beziehungsweise Schwenkachsen der Mehrzahl von Scharnieren in Tiefenrichtung, fluchtend zueinander angeordnet. Insbesondere beträgt die auf aufaddierte Länge der Mehrzahl von Scharnieren mindestens 10 % der Korpusmantelflächenlänge, an die Scharniere, insbesondere deren korpusseitigen Bänder, befestigt sind. Die Korpusmantelflächenlänge ist insbesondere die Länge, die sich entlang der Tiefenrichtung der korpusseitigen Bänder erstreckt. Es hat sich herausgestellt, dass die Stabilität der Kiste, insbesondere zwischen Deckel und Korpus, besonders gut ist, wenn die kumulierte Länge der Mehrzahl von Scharnieren mindestens 10 % der Korpusmantelflächenlänge beträgt.

Gemäß einer beispielhaften Ausführung erstreckt sich die kumulierte Tiefenerstreckung der Scharniere über mindestens 20 %, 30 %, 40 %, 50 %, 60 %, 70 %, 80 % oder 90 % der Erstreckung der mit den korpusseitige Bändern verbundenen Korpusmantelfläche. Es hat sich herausgestellt, dass die Stabilität zunimmt, je größer die kumulierte Tiefenerstreckung der Mehrzahl von Scharnieren über die Korpusmantelflächenlänge, mit der die Scharniere verbunden sind, ist.

Gemäß einer beispielhaften Ausführung sind die Mehrzahl von Scharnieren in Tiefenrichtung voneinander beanstandet, insbesondere in gleichmäßigen Abständen. Darunter ist insbesondere zu verstehen, dass die Mehrzahl von stornieren gleichmäßig über die Korpusmantelflächenlänge, insbesondere in Tiefenrichtung, angeordnet sind. Die Anordnung einer Mehrzahl von Scharnieren in Abständen zueinander führt zu einer gleichmäßigeren Kraft Verteilung von auftretenden Kräften auf die Mehrzahl der Scharniere. Das hat den Vorteil, dass alle Scharniere gleichmäßig belastet werden, und somit der Verschleiß geringer ist.

Gemäß einer weiteren beispielhaften Ausführung liegen zumindest zwei in Tiefenrichtung benachbarte Scharniere in Tiefenrichtung aneinander an. Darunter ist insbesondere zu verstehen, dass ein Ende der Seele in Axialrichtung eines Ersten Scharniers an einem Ende der Seele in Axialrichtung eines Zweiten Scharniers anliegt. Insbesondere berühren sich die zwei benachbarten Scharniere. Daraus ergibt sich eine erhöhte Stabilität und Festigkeit der Verbindung zwischen Deckel und Korpus.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Figur 1: Schnittdarstellung einer Ausführungsform des erfindungsgemäßen Scharniers;
- Figur 2: seitliche Frontansicht einer Ausführungsform des erfindungsgemäßen Scharniers;
- Figur 3: seitliche Rückansicht einer Ausführungsform des erfindungsgemäßen Scharniers;
- Figur 4: seitliche Rückansicht einer Ausführungsform des erfindungsgemäßen Scharniers;
- Figur 5: Schnittdarstellung einer Ausführungsform des erfindungsgemäßen Scharniers im Einbauzustand mit geschlossenem Deckel;
- Figur 6: Schnittdarstellung einer Ausführungsform des erfindungsgemäßen Scharniers im Einbauzustand mit geöffnetem Deckel;
- Figur 7: Schnittdarstellung einer Ausführungsform des erfindungsgemäßen Scharniers im Einbauzustand mit geschlossenem Deckel;
- Figur 8: Schnittdarstellung einer Ausführungsform des erfindungsgemäßen Scharniers im Einbauzustand mit geöffnetem Deckel; und
- Figur 9: seitliche Rückansicht einer geschlossenen Kiste mit erfindungsgemäßem Scharnier.

In der folgenden Beschreibung beispielhafter Ausführungen ist ein erfindungsgemäßes Scharnier im Allgemeinen mit der Bezugsziffer 1 versehen. Eine erfindungsgemäße Kiste ist im Allgemeinen mit der Bezugsziffer 100 bezeichnet.

Unter Bezugnahme auf die Figuren 1 bis 9 werden im Folgenden der Aufbau und die Funktion eines erfindungsgemäßen Scharniers 1 sowie einer erfindungsgemäßen Kiste 100 im Detail erläutert.

Die Figuren 1 bis 3 stellen schematische Abbildungen eines erfindungsgemäßen Scharniers 1 dar.

In Figur 1 ist eine Schnittdarstellung eines erfindungsgemäßen Scharniers 1 in der Schließposition gezeigt. Das Scharnier 1 umfasst ein korpusseitiges Band 3, ein deckelseitiges Band 5 und eine Seele 7. Die Seele 7 ist zylinderförmig ausgebildet und definiert eine Axialrichtung A und eine Radialrichtung R. Ferner definiert die Seele 7 entlang der Axialrichtung A eine Schwenkachse 9 des Scharniers 1.

Das korpusseitige Band 3 weist eine Dicke D_{K}, sowie eine Breite B₁ und eine Länge L₁ auf. Entlang der Länge L₁ definiert das korpusseitige Band 3 eine Tiefenrichtung T_{K}, die parallel zur Axialrichtung A der Schwenkachse 9 verläuft. Orthogonal zur Tiefenrichtung T_{K} definiert das korpusseitige Band 3 entlang der Breite B₁ eine Breitenrichtung B_{K} des korpusseitigen Bandes 3, die sich auch orthogonal zur Axialrichtung A der Schwenkachse 9 erstreckt. Somit spannt das korpusseitige Band 3 eine Fläche beziehungsweise Ebene F_{K} zwischen der Tiefenrichtung T_{K} und der Breitenrichtung B_{K} des korpusseitigen Bandes 3 auf. Das korpusseitige Band 3 dient dazu, das Scharnier 1 an einem Korpus 111 einer Kiste 100 zu befestigen.

Analog dazu weist das deckelseitige Band 5 eine Dicke D_{D}, sowie eine Breite B₂ und eine Länge L₂ auf. Entlang der Länge L₂ definiert das deckelseitige Band 5 eine Tiefenrichtung T_{D}, die parallel zur Axialrichtung A der Schwenkachse 9 verläuft. Orthogonal zur Tiefenrichtung T_{D} definiert das deckelseitige Band 5 entlang der Breite B₂ eine Breitenrichtung B_{D} des deckelseitigen Bandes 5, die sich auch orthogonal zur Axialrichtung A der Schwenkachse 9 erstreckt. Somit spannt das deckelseitige Band 5 eine Fläche beziehungsweise Ebene F_{D} zwischen der Tiefenrichtung T_{D} und der Breitenrichtung B_{D} des deckelseitigen Bandes 5 auf. Das deckelseitige Band 5 dient dazu, das Scharnier 1 an einem Deckel 101 einer Kiste 100 zu befestigen.

Die Breite B_{D} des deckelseitigen Bandes 5 ist größer als die Breite B_{K} des korpusseitigen Bandes 3.

Die beiden Ebenen F_{K} und F_{D} weisen jeweils eine Normalenrichtung N_{K} und N_{D} auf, die sich jeweils orthogonal zu den jeweiligen Ebenen erstrecken. Die Dicke D_{K} des korpusseitigen Bandes 3 erstreckt sich parallel zur Normalenrichtung N_{K} des korpusseitigen Bandes 3 und die Dicke D_{D} des deckelseitigen Bandes 5 erstreckt sich parallel zur Normalenrichtung N_{D} des deckelseitigen Bandes 5. Die Dicke D_{K} und die Dicke D_{D} legt jeweils die Materialstärke des jeweiligen Bandes 3, 5 fest.

Die Seele 7 verbindet das korpusseitige Band 3 und das deckelseitige Band 5 schwenkbar miteinander. In Figur 1 ist das Scharnier 1 in der Schließposition dargestellt, dabei erstrecken sich die beiden Bänder 3, 5, und somit auch die durch die beiden Bänder aufgespannten Ebenen F_{K} und F_{D} parallel zueinander. In anderen Worten liegen die beiden Normalenrichtungen N_{K} und N_{D} parallel zueinander. Dabei sind die beiden Ebenen F_{K} und F_{D} bzw. Bänder 3, 5 um den Abstand A_{B} voneinander beanstandet. Der Abstand A_{B} ist geringer als der Durchmesser der Seele 7. Bevorzugterweise (nicht dargestellt) besteht in der Schließposition kein Abstand A_{B} zwischen dem korpusseitigen Band 3 und dem deckelseitigen Band 5. In dem Bereich, in dem die beiden Bänder 3, 5 in der Schließposition in der Normalenrichtung N_{K} des korpusseitigen Bandes 3 überlappen ist ein Zwischenraum 23 ausgebildet. In der in Figur 1 gezeigten Schließposition des Scharniers 1 liegt das deckelseitige Band 5 entlang der Normalenrichtung N_{K} des korpusseitigen Bandes 3 zwischen der Seele 7 und dem korpusseitigen Band 3.

Bei einem Übergang des Scharniers 1 aus der Schließposition in eine Öffnungsposition, schwenkt das deckelseitige Band 5 relativ zum korpusseitigen Band 3 um die Schwenkachse 9. Dabei ändert sich der Winkel zwischen Ebene F_{K} und Ebene F_{D}.

Für die Verbindung zwischen Seele 7 und korpusseitigem Band 3 sowie deckelseitigem Band 5 ist jedes der Bänder 3, 5 über ein Lager 13, 15 schwenkbar an der Seele 7 angebracht. Das jeweilige Lager 13, 15 umgreift die Seele 7 und schließt an das jeweilige Band 3, 5 an. Das Lager ist bevorzugterweise einstückig mit dem jeweiligen Band ausgebildet kann aber auch als eigenständiges Element ausgebildet sein.

An das korpusseitige Band 3 schließt ein Überbrückungsmittel 11, welches das korpusseitige Band 3 mit dem korpusseitigen Lager 13 verbindet, an. Das Überbrückungsmittel 11 erstreckt sich parallel zur Normalenrichtung N_{K} des korpusseitigen Bandes 3. Bevorzugterweise ist das Überbrückungsmittel 11 einstückig mit dem korpusseitigen Band 3 ausgebildet. Zwischen dem korpusseitigen Band 3 und dem Überbrückungsmittel 11 liegt der Biegeradius R_{K}. Das Überbrückungsmittel 11 erstreckt sich über eine Länge L_{Ü}, parallel zur Normalenrichtung N_{K} des korpusseitige Bandes 3. Die Länge L_{Ü} des Überbrückungsmittels 11 ist größer als die Dicke D_{D} des deckelseitigen Bandes 5. Durch die Anordnung von Seele 7, deckelseitigem Band 5 und korpusseitigem Band 3 schneidet das Überbrückungsmittel 11 die durch das deckelseitige Band 5 aufgespannte Ebene F_{D}. Am deckelseitigen Band 5 sind in regelmäßigen Abständen Überbrückungsmittelaussparungen 25 angebracht, durch die sich das Überbrückungsmittel 11 hindurch erstreckt.

In Figur 2 ist die unterschiedliche Breite B₁, B₂ der beiden Bänder 3, 5 zu erkennen. Jedes der beiden Bänder 3, 5 weist Durchgangsöffnungen 17, 19 auf. Diese Durchgangsöffnungen 17, 19 dienen dazu, ein Befestigungsmittel aufzunehmen, mittels dessen das korpusseitige Band 3 am Korpus 111 und das deckelseitige Band 5 am Deckel 101 befestigt werden. In Axialrichtung A liegen jeweils eine Durchgangsöffnung 17 des korpusseitigen Bandes 3 und eine Durchgangsöffnung 19 des deckelseitigen Bandes 5 an der gleichen Position, und bilden ein Durchgangsöffnungspaar 20. Wie in Figur 2 gezeigt, liegen die Durchgangsöffnungen 17 des korpusseitige Bandes 3 in Breitenrichtung B_{K} des korpusseitigen Bandes 3 näher an der Seele 7 als die Durchgangsöffnungen 19 des deckelseitigen Bandes 5.

Insbesondere in Figur 3, in der das korpusseitige Band 3 größtenteils vom deckelseitigen Band 5 verdeckt ist, ist das Überbrückungsmittel 11 zu erkennen, wie es sich durch die Überbrückungsmittelaussparung 25 am deckelseitigen Band 5 hindurch erstreckt, um das korpusseitige Band 3 mit dem Lager 13 zu verbinden. Ferner ist zu erkennen, dass entlang der Axialrichtung A der Seele 7 abwechselnd Lagerabschnitte 13, 15 des korpusseitigen Bandes 3 und des deckelseitigen Bandes 5 angeordnet sind.

In Figur 4 ist gezeigt, dass am deckelseitigen Band 5 zusätzlich zu den Durchgangsöffnungen 19 weitere Aussparungen 21 angebracht sind. Die Aussparungen 21 liegen in der Schließposition des Scharniers 1 in Normalenrichtung N_{K} des korpusseitigen Bandes 3 den Durchgangsöffnungen 17 des korpusseitigen Bandes 3 gegenüber. Die Aussparungen 21 dienen dazu, den Teil des Befestigungsmittels 150 des korpusseitigen Bandes 3, der in der Schließposition in den Zwischenraum 23 zwischen korpusseitigem und deckelseitigem Band 3, 5 hineinragt zumindest teilweise aufzunehmen. Dazu weisen die Aussparungen 21 einen größeren Durchmesser als die Durchgangsöffnungen 17 auf.

In Figur 5 ist ein Ausschnitt einer Schnittansicht einer erfindungsgemäßen Kiste 100 in der Schließposition dargestellt. Die Kiste 100 umfasst einen Deckel 101, sowie einen Korpus 111. Der Deckel 101 ist schwenkbar mit dem Korpus 111 über ein Scharnier 1 verbunden. Der Deckel 101 umfasst einen Deckelboden 103 sowie einen daran anschließenden Deckelrand 105. Der Deckelrand 105 erstreckt sich orthogonal zum Deckelboden 103. Ferner kann an dem Deckel 101 eine Stapelecke 130 angebracht sein. Diese dient dazu, mehrere Kisten 100 sicher übereinander zu stapeln und gegen Verrutschen zu sichern. Die Stapelecke 130 kann mittels Nieten am Deckelrand 105 befestigt sein. An einer Deckelrandkante kann zusätzlich ein umlaufender Deckelverstärkungsrand 107 angebracht sein. Dieser erhöht die Stabilität des Deckelrands 105 und schützt vor scharfen Kanten. Am Deckelboden 103 ist nahe dem Deckelrand 105 eine umlaufende Dichtung 120 angeordnet. Die Dichtung 120 dient dazu, den Korpus 111, bzw. den Inhalt des Korpus in der Schließposition gegen äußere Umwelteinflüsse wie z.B. Feuchtigkeit abzudichten.

Der Korpus 111 umfasst einen Korpusmantel 115 sowie einen nicht gezeigten Korpusboden 113, der sich senkrecht zum Korpusmantel 115 erstreckt. Der Korpusmantel 115 bildet die Seitenwände des Korpus 111, und weist eine umlaufende Korpusoberkante 117 auf. Die Korpusoberkante 117 bildet die Öffnung des Korpus 111. An der Korpusoberkante117 kann ein umlaufender Anlagerand 119 angebracht sein. Der Anlagerand 119 dient insbesondere zum Schutz vor der scharfkantigen Korpusoberkante 117, und gleichzeitig als Anlagefläche für die Dichtung 120. Außerdem kann der Anlagerand 119 einen Vorsprung 121 aufweisen, der einen Anschlagpunkt für den Deckel 101 bildet. In der Schließposition stützt sich der Deckelboden 103 an dem Vorsprung 121 ab.

Der auf der Korpusoberkante 119, bzw. dem Vorsprung 121 aufliegende Deckelboden 103 legt die Oberseite der Kiste 100 fest und der Korpusboden 103 die Unterseite der Kiste 100.

In der Schließposition der Kiste 100 erstreckt sich der Korpusboden 113 parallel zum Deckelboden 103. Der Deckelrand 105 erstreckt sich in der Schließposition parallel zum Korpusmantel 115 und überlappt diesen. In dem Überlappungsbereich ist ein Zwischenraum 160 definiert, der sich zwischen Deckelrand 105 und Korpusmantel 115 erstreckt.

Das Scharnier 1 ist in dem Zwischenraum 160 angeordnet. Das deckelseitige Band 5 ist an dem Deckelrand 105 mit einem deckelseitigen Befestigungsmittel 140, einer Vollniete, insbesondere an dem Abschnitt des Deckelrands 105, der direkt an den Deckelboden 103 anschließt, befestigt. Der Nietenkopf 141 ragt in den Zwischenraum 160 hinein.

Das korpusseitige Band 3 ist am Korpusmantel 115 mit einem korpusseitigen Befestigungsmittel 150, einer Vollniete, befestigt. Der Nietenkopf 151 ragt in den Zwischenraum 160 sowie in den Zwischenraum 25 zwischen den Bändern 3, 5 hinein. Durch den Versatz der Öffnungen 17, 19 zum Aufnehmen der Befestigungsmittel am korpusseitigen Band 3 und am deckelseitigen Band 3 in Breitenrichtung B_{K} des korpusseitigen Bands 3, ist der Abstand deckelseitigen Befestigungsmittels 140 zum Deckelboden 103 geringer als der Abstand des korpusseitigen Befestigungsmittels 150. Die Seele 7 ist in Bezug auf die Oberseite der Kiste 100 unterhalb des Deckelrands 105, bzw. des Deckelverstärkungsrands 107 angeordnet, und befindet sich nicht im Zwischenraum 160. Außerdem ist die Seele 7 senkrecht zum Korpusmantel 115 vom Korpusmantel 115 seitlich nach außen weg versetzt, um die Dicke D_{D} des deckelseitigen Bandes 5 und D_{K} des korpusseitigen Bandes 3 sowie den Zwischenraum 23.

In Figur 6 ist ein Ausschnitt einer Schnittansicht einer erfindungsgemäßen Kiste 100 in der Öffnungsposition dargestellt. In der Öffnungsposition ist das deckelseitige Band 5 und damit der gesamte Deckel 101 gegenüber dem korpusseitigen Band 3 und damit dem gesamten Korpus 111 geneigt. Beim Übergang von der in Figur 5 gezeigten Schließposition in die in Figur 6 gezeigten Öffnungsposition beschreibt der Deckel 101, und somit auch die Dichtung 120 einen bogenartigen Schwenkpfad S. Der Schwenkpfad S ist zur Unterseite der Kiste 100 hin gekrümmt. Der höchste Punkt 170 des Schwenkpfads S der Dichtung 120 befindet sich in Normalenrichtung N_{K} des korpusseitigen Bands 3, in Bezug auf den Korpusboden 113, senkrecht über der Schwenkachse 9. In dem höchsten Punkt 170 erfolgt die Schwenkbewegung ausschließlich durch eine Bewegungskomponente in Normalenrichtung N_{K} des korpusseitigen Bandes, also parallel zum Korpusboden 113. An allen anderen Punkten des Schwenkpfads S zeichnet sich die Schwenkbewegung zusätzlich durch eine zusätzliche, in Bezug auf den Korpusboden 113, senkrechte Bewegungskomponente aus, also in Breitenrichtung B_{K} des korpusseitigen Bandes 3. Je weiter ein Punkt des Schwenkpfads S in Normalenrichtung N_{K} des korpusseitigen Bands 3 von dem höchsten Punkt 170 entfernt liegt, desto größer ist die senkrechte Bewegungskomponente. Durch den Versatz der Seele 7 in Normalenrichtung N_{K} des korpusseitigen Bands 3 weg vom Korpusmantel 115, und damit auch vom Anlagerand 119, der als Anlagefläche der Dichtung 120 in der Schließposition dient, ist auch der höchste Punkt 170 entsprechend versetzt. Dadurch ist die senkrechte Bewegungskomponente des Schwenkpfads S der Dichtung 120 an dem Kontaktpunkt 180, an dem die Dichtung 120 mit der Anlagefläche in der Schließposition in Kontakt tritt, vergrößert. In anderen Worten wird die waagerechte Bewegungskomponente in dem Bereich, in dem die Dichtung 120 mit dem Anlagerand 119 in Kontakt kommt, reduziert. Dadurch ist die Scherbeanspruchung der Dichtung 120 im Kontaktpunkt 180, die durch die waagerechte Bewegungskomponente, parallel zum Korpusboden 113, erzeugt wird, vermindert.

In Figur 6 ist zu erkennen, dass das korpusseitige Befestigungsmittel 150 über die Korpusoberkante 117 bzw. den Anlagerand 119 in der Öffnungsposition des Deckels beidseitig zugänglich ist.

In Figur 7 und 8 ist eine weitere Ausführung des Scharniers 1 mit den Aussparungen 21 des deckelseitigen Bandes 5 sowohl in der Schließposition (Figur 7) als auch in der Öffnungsposition (Figur 8) im Einbauzustand gezeigt. Insbesondere in Figur 7 ist gezeigt, dass der Nietenkopf 151 zumindest teilweise in der Aussparung 21 aufgenommen ist. Dadurch ist sowohl der Zwischenraum 23 als auch der Zwischenraum 160 minimiert.

In Figur 9 ist eine beispielhafte Kiste 100 in der Schließposition gezeigt. In der Schließposition erstreckt sich das Scharnier 1 entlang einer Korpusmantelflächenlänge L_{KM}, wobei die Schwenkachse 9 parallel zum Korpusboden 113 angeordnet ist. In der Schließposition sind lediglich die deckelseitigen Befestigungsmittel 140 von außen zu erkennen, und die korpusseitigen Befestigungsmittel 150 sind durch den Deckelrand 105 verdeckt.

Die Seele 7 sowie die Lager 13, 15 ragen unterhalb des Deckelrands 105 in der Schließposition hervor. Somit sind im Zwischenraum 160 zwischen Deckelrand 105 und Korpusmantel 115 lediglich die beiden Scharnierbänder 3, 5 angeordnet. Diese Anordnung ist besonders platzsparend und der Zwischenraum 160 zwischen Deckelrand 105 und Korpusmantel 115 ist minimiert. Dadurch muss der Deckelboden 103 nur derart größer als der Korpusboden 113 dimensioniert sein in Bezug auf Länge und Breite, dass der Zwischenraum 160 ausreicht um die Dicke D_{K} und D_{D} der Bänder 3, 5 aufnehmen zu können. Dadurch wird der Bauraum optimal genutzt und Material gespart. Auch eine Veränderung insbesondere des Seelendurchmessers und/ oder der Materialstärke der Bänder 3, 5 zur Stabilitätserhöhung erfordert keine Anpassung des Zwischenraums 160. Daraus folgt, dass die Dimensionierung des Deckels 101, sowie des Korpus 111 unverändert bleiben und die Stapelecken 130 an der gleichen Position verbleiben können. Somit ist eine Stapelbarkeit der Kisten 100 auch bei Veränderung des Seelendurchmessers und/ oder der Materialstärke der Bänder 3, 5 gewährleistet. Die Seele 7 des Scharniers 1 ist senkrecht zur Korpusmantelfläche, an der das korpusseitige Band 3 befestigt ist, davon weg versetzt, wodurch sich der oben beschriebene, vorteilhafte Schwenkpfad S für die am Deckelboden 103 angeordneten Dichtung 120 ergibt. Dadurch wird eine Scherbelastung an der Dichtung 120 beim Einnehmen und Verlassen der Schließposition des Deckels 101 vermindert, der Verschleiß der Dichtung 120 reduziert und die Lebensdauer erhöht.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### BEZUGSZEICHENLISTE:

- 1: Scharnier
- 3: korpusseitiges Band
- 5: deckelseitiges Band
- 7: Seele
- 9: Schwenkachse
- 11: Überbrückungsmittel
- 13: Lager des korpusseitigen Bandes
- 15: Lager des deckelseitigen Bandes
- 17: Durchgangsöffnung des korpusseitigen Bandes
- 19: Durchgangsöffnung des deckelseitigen Bandes
- 20: Durchgangsöffnungspaar
- 21: Aussparung des deckelseitigen Bandes
- 23: Zwischenraum des Scharniers
- 25: Überbrückungsmittelaussparung
- 100: Kiste
- 101: Deckel
- 103: Deckelboden
- 105: Deckelrand
- 107: Deckelverstärkungsrand
- 111: Korpus
- 113: Korpusboden
- 115: Korpusmantel
- 117: Korpusoberkante
- 119: Anlagerand
- 120: Dichtung
- 121: Vorsprung
- 130: Stapelecke
- 140: deckelseitiges Befestigungsmittel
- 141: Nietenkopf des deckelseitigen Befestigungsmittels
- 150: korpusseitiges Befestigungsmittel
- 151: Nietenkopf des korpusseitigen Befestigungsmittels
- 160: Zwischenraum der Kiste
- 170: Höchster Punkt des Schwenkpfads
- 180: Kontaktpunkt
- A: Axialrichtung der Seele
- R: Radialrichtung der Seele
- B₁: Breite des korpusseitigen Bandes
- B₂: Breite des deckelseitigen Bandes
- L₁: Länge des korpusseitigen Bandes
- L₂: Länge des deckelseitigen Bandes
- D_{D}: Dicke des deckelseitigen Bandes
- D_{K}: Dicke des korpusseitigen Bandes
- B_{D}: Breitenrichtung des deckelseitigen Bandes
- B_{K}: Breitenrichtung des korpusseitigen Bandes
- T_{D}: Tiefenrichtung des deckelseitigen Bandes
- T_{K}: Tiefenrichtung des korpusseitigen Bandes
- N_{D}: Normalenrichtung des deckelseitigen Bandes
- N_{K}: Normalenrichtung des korpusseitigen Bandes
- A_{B}: Abstand zwischen den Bändern
- R_{K}: Biegeradius am Überbrückungsmittel
- L_{KM}: Korpusmantelflächenlänge
- F_{K}: vom korpusseitigen Band aufgespannte Ebene
- F_{D}: vom deckelseitigen Band aufgespannte Ebene
- L_{Ü}: Länge des Überbrückungsmittels
- S: Schwenkpfad

## Patentansprüche

1. Scharnier (1) zum schwenkbeweglichen Aneinanderkoppeln eines Korpus (111) und eines Deckels (101) einer Kiste (100), insbesondere einer Transportkiste, eines Behälters, einer Box, eines Koffers oder eines Containers, insbesondere aus Metall, wie Aluminium, umfassend:
- eine Seele (7), die eine Schwenkachse (9) festlegt;
- ein korpusseitiges Band (3), das sich entlang einer parallel zur Schwenkachse (9) verlaufenden Tiefenrichtung (T_{K}) des korpusseitigen Bandes (3) und einer orthogonal zur Tiefenrichtung (T_{K}) verlaufenden Breitenrichtung (B_{K}) des korpusseitigen Bandes (3) erstreckt;
- ein deckelseitiges Band (5), das sich entlang einer parallel zur Schwenkachse (9) verlaufenden Tiefenrichtung (T_{D}) des deckelseitigen Bandes (5) und einer orthogonal zur Tiefenrichtung (T_{D}) verlaufenden Breitenrichtung (B_{D}) des deckelseitigen Bandes (5) erstreckt;
wobei die Seele (7) das deckelseitige und das korpusseitige Band (5, 3) schwenkbar miteinander verbindet, und
wobei das korpusseitige Band (3) und das deckelseitige Band (5) in einer Schließposition parallel zueinander angeordnet sind und in einer Öffnungsposition zueinander geneigt sind;
**dadurch gekennzeichnet, dass** das deckelseitige Band (5) in der Schließposition in einer Normalenrichtung (N_{D}) des deckelseitigen Bandes (5) zwischen der Schwenkachse (9) und dem korpusseitigen Band (3) angeordnet ist.

2. Scharnier (1) nach Anspruch 1, **dadurch gekennzeichnet, dass** das Scharnier (1) zumindest ein Überbrückungsmittel (11) aufweist, das sich von dem korpusseitigen Band (3) durch zumindest eine Aussparung (25) in dem deckelseitigen Band (5) hindurch zu der Seele (7) erstreckt, insbesondere wobei das Überbrückungsmittel (11) das korpusseitige Band (3) mit einem das korpusseitige Band (3) schwenkbar an der Seele (7) befestigenden Lager (13) verbindet.

3. Scharnier (1) nach Anspruch 2, **dadurch gekennzeichnet, dass** das Überbrückungsmittel (11) in Breitenrichtung (B_{K}) des korpusseitigen Bandes (3) zwischen dem korpusseitigen Band (3) und der Seele (7), insbesondere zwischen dem korpusseitigen Band (3) und einem das korpusseitige Band (3) schwenkbar an der Seele (7) befestigenden Lager (13), angeordnet ist.

4. Scharnier (1), insbesondere nach einem der vorhergehenden Ansprüche, zum schwenkbeweglichen Aneinanderkoppeln eines Korpus (111) und eines Deckels (101) einer Kiste (100), insbesondere einer Transportkiste, eines Behälters, einer Box, eines Koffers oder eines Containers, insbesondere aus Metall, wie Aluminium, umfassend:
- eine Seele (7), die eine Schwenkachse (9) festlegt;
- ein korpusseitiges Band (3), das sich entlang einer parallel zur Schwenkachse (9) verlaufenden Tiefenrichtung (T_{K}) des korpusseitigen Bandes (3) und einer orthogonal zur Tiefenrichtung (T_{K}) verlaufenden Breitenrichtung (B_{K}) des korpusseitigen Bandes (3) erstreckt;
- ein deckelseitiges Band (5), das sich entlang einer parallel zur Schwenkachse (9) verlaufenden Tiefenrichtung (T_{D}) des deckelseitigen Bandes (5) und einer orthogonal zur Tiefenrichtung (T_{D}) verlaufenden Breitenrichtung (B_{D}) des deckelseitigen Bandes (5) erstreckt;
wobei die Seele (7) das deckelseitige und das korpusseitige Band (5, 3) schwenkbar miteinander verbindet, und
wobei das korpusseitige Band (3) und das deckelseitige Band (5) in einer Schließposition parallel zueinander angeordnet sind und in einer Öffnungsposition zueinander geneigt sind;
**dadurch gekennzeichnet , dass** das deckelseitige Band (5) und das korpusseitige Band (3) in der Schließposition im Wesentlichen flächig aneinander liegen.

5. Scharnier (1) nach Anspruch 4, **dadurch gekennzeichnet, dass** das deckelseitige und das korpusseitige Band (5, 3) in der Schließposition derart im Wesentlichen flächig aneinander anliegen, dass in Tiefenrichtung (T_{K}) des korpusseitigen Bandes (3) der Abstand der beiden Bänder (3, 5) in keinem Punkt größer als der Seelendurchmesser, insbesondere weniger als 80%, 50% oder 20% des Seelendurchmessers, ist, vorzugsweise sich die Bänder (3, 5) berühren.

6. Scharnier (1), insbesondere nach einem der vorhergehenden Ansprüche, zum schwenkbeweglichen Aneinanderkoppeln eines Korpus (111) und eines Deckels (101) einer Kiste (100), insbesondere einer Transportkiste, eines Behälters, einer Box, eines Koffers oder eines Containers, insbesondere aus Metall, wie Aluminium, umfassend:
- eine Seele (7), die eine Schwenkachse (9) festlegt;
- ein korpusseitiges Band (3), das sich entlang einer parallel zur Schwenkachse (9) verlaufenden Tiefenrichtung (T_{K}) des korpusseitigen Bandes (3) und einer orthogonal zur Tiefenrichtung (T_{K}) verlaufenden Breitenrichtung (B_{K}) des korpusseitigen Bandes (3) erstreckt und mittels eines korpusseitigen Befestigungsmittels (150) an dem Korpus (111) befestigbar ist;
- ein deckelseitiges Band (5), das sich entlang einer parallel zur Schwenkachse (9) verlaufenden Tiefenrichtung (T_{D}) des deckelseitigen Bandes (5) und einer orthogonal zur Tiefenrichtung (T_{D}) verlaufenden Breitenrichtung (B_{D}) des deckelseitigen Bandes (5) erstreckt und mittels eines deckelseitigen Befestigungsmittels (140) an dem Deckel (101) befestigbar ist;
wobei die Seele (7) das deckelseitige und das korpusseitige Band (5, 3) schwenkbar miteinander verbindet, und
wobei das korpusseitige Band (3) und das deckelseitige Band (5) in einer Schließposition parallel zueinander angeordnet sind und in einer Öffnungsposition zueinander geneigt sind;
**dadurch gekennzeichnet, dass** wenigstens eines der Bänder (3, 5) wenigstens eine Aussparung (21) zum wenigstens teilweisen Aufnehmen des Befestigungsmittels (140, 150) des jeweils anderen Bands (3, 5) aufweist.

7. Scharnier (1) nach Anspruch 6, **dadurch gekennzeichnet, dass** das Befestigungsmittel (140, 150) eine Niete, insbesondere eine Vollniete ist.

8. Scharnier (1) nach einem der Ansprüche 6 oder 7, **dadurch gekennzeichnet, dass** die Aussparung (21) das Band (3, 5) durchdringt.

9. Scharnier (1) nach einem der Ansprüche 6 bis 8, **dadurch gekennzeichnet, dass** der Durchmesser der Aussparung (21) zumindest 1%, 5%, 10%, 20%, 30%, 50% oder zumindest 75% größer ist als der größte Durchmesser des Befestigungsmittels (140, 150).

10. Scharnier (1) nach einem der Ansprüche 6 bis 9, **dadurch gekennzeichnet, dass** zumindest das deckelseitige Band (5) Durchgangsöffnungen (19) für ein Befestigungsmittel (140) zum Befestigen des deckelseitigen Bands (5) an dem Deckel (101) der Kiste (100) aufweist, und/oder dass das korpusseitige Band (3) Durchgangsöffnungen (17) für ein Befestigungsmittel (150) zum Befestigen des korpusseitigen Bands (3) an dem Korpus (111) der Kiste (100) aufweist, wobei der Durchmesser der Aussparung (21) zumindest 20%, insbesondere 50%, 80%, 100%, 150%, 200% oder 250% größer ist, als der Durchmesser der Durchgangsöffnung (17, 19) für das von der Aussparung (21) aufzunehmende Befestigungsmittel (140, 150) des jeweils anderen Bands (3, 5).

11. Scharnier (1), insbesondere nach einem der vorstehenden Ansprüche, zum schwenkbeweglichen Aneinanderkoppeln eines Korpus (111) und eines Deckels (101) einer Kiste (100), insbesondere einer Transportkiste, eines Behälters, einer Box, eines Koffers oder eines Containers, insbesondere aus Metall, wie Aluminium, umfassend:
- eine Seele (7), die eine Schwenkachse (9) festlegt;
- ein korpusseitiges Band (3), das sich entlang einer parallel zur Schwenkachse (9) verlaufenden Tiefenrichtung (T_{K}) des korpusseitigen Bandes (3) und einer orthogonal zur Tiefenrichtung (T_{K}) verlaufenden Breitenrichtung (B_{K}) des korpusseitigen Bandes (3) erstreckt;
- ein deckelseitiges Band (5), das sich entlang einer parallel zur Schwenkachse (9) verlaufenden Tiefenrichtung (T_{D}) des deckelseitigen Bandes (5) und einer orthogonal zur Tiefenrichtung (T_{D}) verlaufenden Breitenrichtung (B_{D}) des deckelseitigen Bandes (5) erstreckt;
wobei die Seele (7) das deckelseitige und das korpusseitige Band (5, 3) schwenkbar miteinander verbindet, und
wobei das korpusseitige Band (3) und das deckelseitige Band (5) in einer Schließposition parallel zueinander angeordnet sind und in einer Öffnungsposition zueinander geneigt sind;
**dadurch gekennzeichnet , dass** das deckelseitige Band (5) und das korpusseitige Band (3) eine unterschiedliche Breitenerstreckung (B₂, B₁) aufweisen, insbesondere dass das deckelseitige Band (5) eine größere Breitenerstreckung als das korpusseitige Band (3) aufweist.

12. Scharnier (1) nach einem der vorhergehenden Ansprüche, **dadurch gekennzeichnet, dass** das deckelseitige Band (5) Durchgangsöffnungen (19) für ein Befestigungsmittel (140) zum Befestigen des deckelseitigen Bands (5) an dem Deckel (101) der Kiste (100) aufweist, und dass das korpusseitige Band (3) Durchgangsöffnungen (17) für ein Befestigungsmittel (150) zum Befestigen des korpusseitigen Bands (3) an dem Korpus (111) der Kiste (100) aufweist, wobei wenigstens eine der Durchgangsöffnungen (19) des deckelseitigen Bandes (5) und wenigstens eine der Durchgangsöffnungen (17) des korpusseitigen Bandes (3) ein Durchgangsöffnungspaar (20) bildet, dessen Durchgangsöffnungen (17, 19) in Axialrichtung A der Schwenkachse (9) an der gleichen Position angeordnet sind.

13. Scharnier (1) nach Anspruch 12, **dadurch gekennzeichnet, dass** die Durchgangsöffnungen (17, 19) des wenigstens einen Durchgangsöffnungspaars (20) in der Schließposition in der Breitenrichtung (B_{D}) des deckelseitigen Bandes (5) beabstandet zueinander angeordnet sind.

14. Scharnier (1) nach Anspruch 13, **dadurch gekennzeichnet, dass** das wenigstens eine Durchgangsöffnungspaar (20) durch die in Tiefenrichtung (T_{D}) des deckelseitigen Bandes (5) am äußersten liegenden Durchgangsöffnungen (17, 19) des deckelseitigen und korpusseitigen Bandes (5, 3) gebildet werden.

15. Kiste (100), insbesondere Transportkiste, Behälter, Box, Koffer oder Container, insbesondere aus Metall, wie Aluminium, umfassend einen Korpus (111), einen Deckel (101) und ein nach einem der Ansprüche 1 bis 14 ausgebildetes Scharnier (1), das den Korpus (111) und den Deckel (101) schwenkbeweglich miteinander verbindet.

16. Kiste (100) nach Anspruch 15, **dadurch gekennzeichnet, dass** die Kiste (100) zumindest ein Befestigungsmittel (140, 150) umfasst, das insbesondere das Scharnier (1) mit der Kiste (100), vorzugsweise mit dem Deckel (101) und dem Korpus (111) verbindet.

17. Kiste (100), insbesondere Transportkiste, Behälter, Box, Koffer oder Container, insbesondere nach einem der Ansprüche 15 oder 16, insbesondere aus Metall, wie Aluminium, umfassend
- einen Korpus (111) mit einem Korpusmantel (115),
- einen Deckel (101) mit einem den Korpusmantel (115) umgebenden Deckelrand (105) und
- ein Scharnier (1), das den Korpus (111) und den Deckel (101) schwenkbeweglich miteinander verbindet,
wobei das Scharnier (1) eine Seele (7), die eine Schwenkachse (9) festlegt, ein an dem Korpusmantel (115) befestigtes Band (3), das sich entlang einer parallel zur Schwenkachse (9) verlaufenden Tiefenrichtung (T_{K}) des korpusseitigen Bandes (3) und einer orthogonal zur Tiefenrichtung (T_{K}) verlaufenden Breitenrichtung (B_{K}) des korpusseitigen Bandes (3) erstreckt, und ein an dem Deckelrand (105) befestigtes Band (5), das sich entlang einer parallel zur Schwenkachse (9) verlaufenden Tiefenrichtung (T_{D}) des deckelseitigen Bandes (5) und einer orthogonal zur Tiefenrichtung (T_{D}) verlaufenden Breitenrichtung (B_{D}) des deckelseitigen Bandes (5) erstreckt, aufweist, wobei die Seele (7) das deckelseitige und das korpusseitige Band (5, 3) schwenkbar miteinander verbindet, und wobei das korpusseitige Band (3) und das deckelseitige Band (5) in einer Schließposition parallel zueinander angeordnet sind und in einer Öffnungsposition zueinander geneigt sind;
**dadurch gekennzeichnet, dass** die Seele (7) in einer Schließposition in Breitenrichtung (B_{D}) des deckelseitigen Bandes (5) zwischen dem Deckelrand (105) und einem Korpusboden (113) angeordnet ist.

18. Kiste (100), insbesondere Transportkiste, Behälter, Box, Koffer oder Container, insbesondere nach einem der Ansprüche 15 bis 17, insbesondere aus Metall, wie Aluminium, umfassend
- einen Korpus (111) mit einem Korpusmantel (115),
- einen Deckel (101) mit einem den Korpusmantel (115) umgebenden Deckelrand (105) und
- ein Scharnier (1), das den Korpus (111) und den Deckel (101) schwenkbeweglich miteinander verbindet,
wobei das Scharnier (1) eine Seele (7), die eine Schwenkachse (9) festlegt, ein an dem Korpusmantel (115) befestigtes Band (3), das sich entlang einer parallel zur Schwenkachse (9) verlaufenden Tiefenrichtung (T_{K}) des korpusseitigen Bandes (3) und einer orthogonal zur Tiefenrichtung (T_{K}) verlaufenden Breitenrichtung (B_{K}) des korpusseitigen Bandes (3) erstreckt, und ein an dem Deckelrand (105) befestigtes Band (5), das sich entlang einer parallel zur Schwenkachse (9) verlaufenden Tiefenrichtung (T_{D}) des deckelseitigen Bandes (5) und einer orthogonal zur Tiefenrichtung (T_{D}) verlaufenden Breitenrichtung (B_{D}) des deckelseitigen Bandes (5) erstreckt, aufweist, wobei die Seele (7) das deckelseitige und das korpusseitige Band (5, 3) schwenkbar miteinander verbindet, und wobei das korpusseitige Band (3) und das deckelseitige Band (5) in einer Schließposition parallel zueinander angeordnet sind und in einer Öffnungsposition zueinander geneigt sind;
**dadurch gekennzeichnet , dass** das deckelseitige Band (5) und das korpusseitige Band (3) in der Schließposition in Normalenrichtung (Nₒ) des deckelseitigen Bandes (5) zwischen der Seele (7) und dem Korpusmantel (115) angeordnet sind.

19. Kiste nach einem der Ansprüche 15 bis 18, **dadurch gekennzeichnet, dass** der Korpus (111) einen Korpusboden (113) und der Deckel (101) einen dem Korpusboden (113) gegenüberliegenden Deckelboden (103) aufweist, wobei das deckelseitige Band (5) an einem unmittelbar am Deckelboden (103) anschließenden, vorzugsweise sich in der Schließposition im Wesentlichen senkrecht dazu erstreckenden, Abschnitt, insbesondere des Deckelrands (105), befestigt ist.

20. Verfahren zum Herstellen einer insbesondere nach einem der Ansprüche 15 bis 19 ausgebildeten Kiste (100), insbesondere einer Transportkiste, eines Behälters, einer Box, eines Koffers oder eines Containers, insbesondere aus Metall, wie Aluminium, bei der ein Korpus (111), ein Deckel (101) und ein insbesondere nach einem der vorstehenden Ansprüche ausgebildetes Scharnier (1) zum schwenkbeweglichen Aneinanderbefestigen von Deckel (101) und Korpus (111) bereitgestellt werden, wobei das Scharnier (1) an dem Deckel (101) vormontiert wird, anschließend die Vormontageeinheit aus Deckel (101) und Scharnier (1) sowie der Korpus (111) aneinander befestigt werden, beispielsweise aneinander geschraubt oder vernietet werden.

21. Verfahren nach Anspruch 20, **dadurch gekennzeichnet, dass** die Vormontageeinheit aus Deckel (101) und Scharnier (1) sowie der Korpus (111) beschichtet und/oder lackiert werden und die beschichtete und/oder lackierte Vormontageeinheit aus Deckel (101) und Scharnier (1) und der beschichtete und/oder lackierte Korpus (111) aneinander befestigt werden.

22. Verfahren nach einem der Ansprüche 20 oder 21, **dadurch gekennzeichnet, dass** die Vormontageeinheit aus Deckel (101) und Scharnier (1) in einer Öffnungsposition des Deckels (101), insbesondere ohne Umgriff über den Deckel (101), an dem Korpus (111) befestigt wird.
